# EUROPÄISCHE PATENTSCHRIFT

(11) **EP 1 339 821 B1**
(45) Veröffentlichungstag und Bekanntmachung des Hinweises auf die Patenterteilung: **03.01.2007**
(21) Anmeldenummer: 01991756.6
(22) Anmeldetag: 26.11.2001
(51) Int. Cl.: C11D 3/00

(54) **GRANULÄRE KONDITIONIERMITTEL**
GRANULAR CONDITIONING PRODUCT
AGENT DE CONDITIONNEMENT GRANULEUX

(30) Priorität: 29.11.2000 DE 10059340
(43) Veröffentlichungstag der Anmeldung: 03.09.2003
(73) Patentinhaber: Henkel Kommanditgesellschaft auf Aktien, 40191 Düsseldorf (DE)
(72) Erfinder: SCHMIEDEL, Peter, 40599 Düsseldorf (DE); BECKER, Axel, 64319 Pfungstadt (DE); VON RYBINSKI, Wolfgang, 40593 Düsseldorf (DE); SCHEFFLER, Karl-Heinz, 40589 Düsseldorf (DE)
(86) Internationale Anmeldenummer: PCT/EP2001/013719
(87) Internationale Veröffentlichungsnummer: WO 2002/044310

(56) Entgegenhaltungen:
- EP-A- 0 004 121
- EP-A- 0 008 829
- EP-A- 0 568 297
- WO-A-95/27769
- US-A- 5 880 086
- US-A- 5 981 460

## Beschreibung

Die Erfindung betrifft ein granuläres Konditioniercompound, ein Verfahren zu dessen Herstellung sowie den Einsatz eines granulären Konditioniercompounds in einem Konditioniermittel. Weiterhin betrifft die Erfindung ein Verfahren zur Konditionierung textiler Gewebe.

Der Einsatz fester Konditioniermittel zur Behandlung von Textilien gewinnt bei den Konsumenten eine immer größer werdende Bedeutung. Die Vorteile für den Konsumenten sind die bequeme und einfache Handhabbarkeit fester Produkte. Er kauft ein leichteres und vielfach auch konzentrierteres Produkt, da die für flüssige Konditioniermittel üblichen organischen Lösungsmittel- und Wassermengen nicht transportiert werden müssen.
Die Nachteile des Standes der Technik bei Verwendung fester Konditioniermittel liegen jedoch in der geringen Löslichkeit üblicher kationischer Weichmacherkomponenten begründet. Die Weichmacherkomponenten müssen, um ihre konditionierende Wirkung zu entfalten, in fein disperser Form vorliegen. Die im Stand der Technik beschriebenen Formulierungen zeigen jedoch häufig Vergelungserscheinungen und setzen die verwendeten kationischen Weichmacherkomponenten nur unzureichend in der erforderlichen Feinteiligkeit frei. Zudem werden feste Formulierungen nur ungenügend aus den Einspülkammern von Waschmaschinen ausgespült.
Die im Stand der Technik beschriebenen Formulierungen weisen zudem weitere Nachteile bezüglich der Desorption der kationischen Weichmacherkomponenten auf. Auch wenn sie sich gut einspülen lassen, zeigen diese Formulierungen eine verringerte konditionierende Eigenschaft, da die kationischen Gruppen sehr fest auf üblichen Trägermaterialien absorbiert und diese während des Nachspülgangs nicht in ausreichender Menge freigesetzt werden.
Die **WO 93/23510** beschreibt neben flüssigen Mischungen auch konzentrierte Gewebeweichmacherzusammensetzungen in partikulärer Form, die 50 bis 95 Gew.-% einer quaternären Diesterammoniumverbindung und 3-30 Gew.-% eines Viskositätskontrollmittels enthalten, wobei das Verhältnis von Weichmacherkomponente zu Viskositätskontrollmittel 15:1 bis 2:1 und die Partikelgrößen von 50 bis 1000 µm aufweisen.
Die deutsche Patentanmeldung **DE-A-3402437** beschreibt pulverförmige Wäscheweichspülmittel, die kationische stickstoffhaltige Weichmacherkomponenten in einer Menge von 60 bis 80 Gew.-%, absorbiert auf 20 bis 40 Gew.-% hochsaugfähiger Kieselsäure, enthalten.
Die **WO 88/00990** beschreibt eine feste Gewebeweichmacherzusammensetzung, die eine gute Wasserdispergierbarkeit sowie gute Pulverfließeigenschaften aufweist. Die Weichmacherpulver, enthalten Dialkylamidoammoniumverbdindungen sowie bis zu 15 Gew.-% eines Polyoxyalkylenderivats, ausgewählt aus der Gruppe der Fettsäurealkoxylate und Fettalkoholalkoxylate.
Die deutsche Patentanmeldung **DE-A-4232448** beschreibt ein Verfahren zur Herstellung pulverförmiger Detergensgemische bei der quaternierte Difettsäuretrialkanolaminester-Salze mit Hydroxyverbindungen in Form gebracht werden. Die granularen Gemische werden dabei mittels eines Hochgeschwindigkeitsmischers zu Granulaten verarbeitet. Zur Herstellung wässeriger Dispersionen müssen die Weichmachergranulate mit stark scherenden Geräten in Wasser eingerührt werden, um homogene Verteilungen zu erzielen.

Aufgabe der vorliegenden Erfindung war es, die aus dem Stand der Technik bekannten Nachteile fester Konditioniermittel zu überwinden und ein granuläres Konditioniermittelcompound mit hervorragenden konditionierenden Eigenschaften, mit einer hervorragenden Einspülbarkeit und einer sehr guten Dispergierbarkeit in Wasser zur Verfügung zu stellen.

Überraschend wurde gefunden, daß die vorstehende Aufgabe gelöst werden kann, wenn Konditioniermittelcompounds bereitgestellt werden, die eine Mischung aus Weichmacherkomponente(n), Trägermaterial(ien), Dispergiermittel, optional Desintegrationsmittel und optional Hilfsstoffe enthalten. Gegenstand der Erfindung in einer ersten Ausführungsform ist daher ein festes Konditioniercompound, welches
a) ein oder mehrere Weichmacherkomponenten gemäß nachstehender Formel, wobei
   R^{a} und R^{b}, jeweils unabhängig voneinander verzweigtes oder unverzweigtes, substituiertes oder unsubstituiertes C₁-C₆-Alk(en)yl, vorzugsweise Methyl, Ethyl, Propyl, Hydroxyethyl;
   R^{x} und RY, jeweils unabhängig voneinander verzweigtes oder unverzweigtes, substituiertes oder unsubstituiertes C₁-C₆-Alkylen, vorzugsweise C₁-C₃-Alkylen, beispielsweise -CH₂-, -CH₂CHr,- CH₂CH₂ CH₂- oder -CH(CH₃)CH₂-
   Y¹ und Y² jeweils unabhängig voneinander -CONH-, -NHCO-, CONR^{a}-, -NR^{a}CO-, - OCOO-, vorzugsweise -COO-, -OOC-
   R^{c} und R^{d}, jeweils unabhängig voneinander verzweigtes oder unverzweigtes, substituiertes oder unsubstituiertes C₉-C₂₉Alk(en)yl, bevorzugt C₁₁-C₂₃-Alk(en)yl, besonders bevorzugt gesättigtes C₁₁-C₂₁-Alkyl, insbesondere C₁₃-C₁₇-Alkyl und
   ein übliches Anion, beispielsweise Halogenid, wie etwa Chlorid oder Bromid, Alkylsulfat, wie etwa Methosulfat oder Ethosulfat, ist, oder durch die Formel wobei R¹², R¹³ und R¹⁴ unabhängig voneinander für eine C₁₋₄-Alkyl-, Alkenyl- oder Hydroxyalkylgruppe steht, R¹⁵ und R¹⁶ jeweils unabhängig ausgewählt eine C₈₋₂₈-Alkylgruppe darstellt und r eine Zahl zwischen 0 und 5 ist.
b) ein oder mehrere Trägermaterialien, wobei das Trägermaterial Cellulose oder ein nichtionisches wasserlösliches Material, ausgewählt aus der Gruppe der Stärkederivate, Cellulosederivate, Polysaccharide und Mono-, Di-, Trisaccharide ist,
c) ein oder mehrere Dispergiermittel
d) optional ein oder mehrere Desintegrationsmittel und
e) optional Hilfsstoffe enthält.

Als Compound im Rahmen dieser Erfindung ist ein festes Additiv zu verstehen. Es kann dabei in jedweder festen Form, beispielsweise als Agglomerat, Granulat, Pulver oder auch in gepressten, gesinterten oder extrudierten Formen vorliegen.

Unter dem Begriff Konditionierung ist im Sinne dieser Erfindung die avivierende Behandlung von Textilien, Stoffen, Geweben und Garnen zu verstehen. Durch die Konditionierung werden den Textilien positive Eigenschaften verliehen, wie beispielsweise ein verbesserter Weichgriff, eine erhöhte Glanz- und Farbbrillanz. Verringerung des Knitterverhaltens und der statischen Aufladung sowie ein erleichtertes Bügelverhalten.

Das erfindungsgemäße Konditioniercompound enthält eine oder mehrere Weichmacherkomponente(n).
Beispiele für gewebeweichmachende Komponenten sind quartäre Ammoniumverbindungen, kationische Polymere und Emulgatoren, wie sie in Haarpflegemitteln und auch in Mitteln zur Textilavivage eingesetzt werden.

Im Rahmen dieser Erfindung sind insbesondere die Kationtenside, die gemäß nachstehender Formel vorliegen, bevorzugt wobei
R^{a} und R^{b}, jeweils unabhängig voneinander verzweigtes oder unverzweigtes, substituiertes oder unsubstituiertes C₁-C₆-Alk(en)yl, vorzugsweise Methyl, Ethyl, Propyl, Hydroxyethyl;
R^{x} und R^{y}, jeweils unabhängig voneinander verzweigtes oder unverzweigtes, substituiertes oder unsubstituiertes C₁-C₈-Alkylen, vorzugsweise C₁-C₃-Alkylen, beispielsweise -CH₂-, CH₂CH₂-,- CH₂CH₂ CH₂- oder -CH(CH₃)CH₂-
Y¹ und Y² jeweils unabhängig voneinander -CONH-, -NHCO-, CONR^{a-}, -NR^{a}CO⁻, -OCOO-, vorzugsweise -COO-, -OOC-
R^{c} und R^{d}, jeweils unabhängig voneinander verzweigtes oder unverzweigtes, substituiertes oder unsubstituiertes C₉-C₂₉-Alk(en)yl, bevorzugt C₁₁-C₂₃-Alk(en)yl, besonders bevorzugt gesättigtes C₁₁-C₂₁-Alkyl, insbesondere C₁₃-C₁₇-Alkyl und
A⁻ ein übliches Anion, beispielsweise Halogenid, wie etwa Chlorid oder Bromid, Alkylsulfat, wie etwa Methosulfat oder Ethosulfat, ist. Besonders bevorzugt sind die reinen Diesterverbindungen, da sie sich im Vergleich zu Esterquats, die aus Mischungen von Mono-, Di- und Triestern bestehen besonders gut dispergieren lassen. Bevorzugte Beispiele dieser Kationtenside sind N-Methyl-N(2-hydroxyethyl)-N,N-(ditalgacyloxyethyl)ammonium-methosulfat, N-Methyl-N(2-hydroxyethyl)-N,N-(distearoyloxyethyl)ammanium-methosulfat, N,N-Dimethyl-N,N-distearoyloxyethyl-ammoniumchlorid. Vorteilhafterweise sind die eingesetzten Fettsäurealkylreste gesättigt, da sich dadurch die Schmelztemperatur der Kationtenside erhöht. Besonders vorteilhaft für die Herstellung der erfindungsgemäßen Konditioniercompounds haben sich Kationtenside, die eine Schmelztemperatur oberhalb von 30°C, bevorzugt von 40°C bis 100°C, besonders bevorzugt von 60 bis 90°C aufweisen, herausgestellt. Konditioniercompounds, die mit bei Raumtemperatur pastösen oder flüssigen Kationtensiden hergestellt wurden, zeigten eine verringerte Dispergierbarkeit.

Weitere geeignete quartäre Verbindungen sind durch die folgende Formel beschrieben, wobei R¹², R¹³ und R¹⁴ unabhängig voneinander für eine C₁₋₄-Alkyl-, Alkenyl- oder Hydroxyalkylgruppe steht, R¹⁵ und R¹⁶ jeweils unabhängig ausgewählt eine C₈₋₂₈-Alkylgruppe darstellt und r eine Zahl zwischen 0 und 5 ist.

In dem erfindungsgemäßen Konditioniercompound ist/sind die Weichmacherkomponente(n) in einer Menge von 5 bis 70 Gew.%, vorzugsweise von 10 bis 60 Gew.-%, besonders bevorzugt von 20 bis 40 Gew.-%, jeweils bezogen auf das gesamte Compound, enthalten.

Das erfindungsgemäße Konditioniercompound enthält ein oder mehrere Trägermaterial(ien) Die Trägermaterialien für die Wirkstoffe können aus allen aus dem Stand der Technik bekannten Materialien ausgewählt werden, die zur Herstellung von insbesondere verdichteten Partikeln geeignet sind. Wichtig ist jedoch, daß die Trägermaterialien die Aktivstoffe, wie beispielsweise die Weichmacherkomponenten, ausreichend desorbieren.

Diese Desorption kann in idealer Weise erreicht werden, wenn das Trägermaterial selbst in Wasser löslich ist. Für den Fachmann ist es offensichtlich, dass die Trägermaterialien gleichzeitig als Trägerstoff für diese Stoffe, wie beispielsweise flüssige oder vorzugsweise geschmolzene Weichmacherkomponenten, und auch als Bindemittel oder Sprengmittel in daraus hergestellten Partikeln oder Formkörpern wirken können.
Als Trägermaterialien können aufgrund ihrer guten biologischen Abbaubarkeit Cellulose und insbesondere mikrokristalline Cellulose eingesetzt werden.
In einer besonders bevorzugten Ausführungsform besteht das Trägermaterial aus einem nichtionischem, wasserlöslichem Material. Eine gute Wasserlöslichkeit des Trägermaterials fördert zusätzlich die Dispergierbarkeit der absorbierten Aktivstoffe. Beispiele für gut wasserlösliche Trägermaterialien sind ausgewählt aus der Gruppe der Stärkederivate, Cellulosederivate, Polysaccharide und Mono-, Di- und Trisaccharide. Beispiele sind Stärke, Maisstärke, Glucose oder Saccharose. Weitere Beispiele, die bevorzugt einsetzbar sind, sind Substanzen ausgewählt aus alkylierten und/oder hydroxyalkylierten Polysacchariden, Celluloseethern, beispielsweise Hydroxypropylmethylcellulose (HPMC), Ethyl(hydroxyethyl)cellulose (EHEC), Methylcellulose (MC), Propylcellulose (PC), Carboxymethylmethylcellulose (CMMC), Hydroxybutylcellulose (HBC). Hydroxybutylmethylcellulose (HBMC), Hydrdoxyethylcellulose (HEC), Hydroxyethylcarboxymethylcellulose (HECMC), Hydroxyethylethylcellulose (HEEC), Hydroxypropylcellulose (HPC), Hy droxypropylcarboxmethylcellulose (HPCMC), Hydroxyethylmethylcellulose (HEMC), Methylhydroxyethylcellulose (MHEC), Methylhydroxyethylpropylcellulose (MHEPC) und deren Gemische, wobei Methylcellulose, Methylhydroxyethylcellulose und Methylhydroxypropycellulose, Hydroxypropylcellulose sowie leicht ethoxylierte MC oder Gemische der voranstehenden bevorzugt sind.
Weitere Beispiele sind Gemische von Celluloseethern mit Carboxymethylcellulose (CMC).
Die erfindungsgemäßen Konditioniercompounds enthalten Menge an Trägermaterial von 2 bis 80 Gew.%, vorzugsweise 5 bis 70 Gew.%, jeweils bezogen auf das gesamte Compound.

Die erfindungsgemäßen Konditioniercompounds enthalten ein oder mehrere Dispergiermittel, die die Dispergierbarkeit der Weichermacherkomponenten und die der sonstigen Konditioniercompoundbestandteile verbessern. Als Dispergiermittel können sowohl kationische als auch nichtionische Dispergatoren eingesetzt werden. Die Dispergatoren zeigen im wässrigen Medium ein gutes Löslichkeitsverhalten.
Zu den kationischen Dispergatoren zählen quaternäre Ammoniumverbindungen, die eine lange Alk(en)ylkette, beispielsweise C₆-C₃₀-Alk(en)yl, vorzugsweise C₈-C₂₄-Alk(en)yl und insbesondere C₈-C₁₆-Alk(en)yl, aufweisen. Die lange Alkylkette kann dabei substituiert sein, beispielsweise durch Hydroxylgruppen oder auch unterbrochen sein, beispielsweise durch eine oder mehrere Ester-, Amid- oder Ethergruppe(n). Vorzugsweise ist die quaternäre Ammoniumkopfgruppe zusätzlich mit ein bis drei, vorzugsweise drei substituierten und/oder unsubstituierten kurzkettigen Alkylresten, beispielsweise C₁-C₄-Alkyl, vorzugsweise Methyl, Ethyl oder Hydroxyethyl, substituiert. Die Ammoniumverbindungen liegen dabei vorzugsweise als Halogenide, vorzugsweise Chloride oder Bromide oder als Alkylsufate, beispielsweise als Methylsulfat oder Ethylsulfat, vor. Bevorzugte Beispiele dieser kationischen Dispergatoren sind C₈-C₁₈-Alkyl-trimethylammoniumchloride, wie beispielsweise Cetyltrimethylammoniumchlorid, Stearyltrimethylammoniumchlorid oder auch Lauryldimethylammoniumchlorid, Palmitindimethylammoniumbromid, Palmitinmonomethylammoniumchlorid, Palmitinammoniumbromid.

Weitere bevorzugt einzusetzende Beispiele dieser kationischen Dispergatoren sind die der nachstehenden Formel (VI)

Die Alkylamidoamine in ihrer quaternierten Form sind ebenfalls geeignet. R¹⁷ kann ein aliphatischer Alkylrest mit 12 bis 22 Kohlenstoffatomen mit 0, 1, 2 oder 3 Doppelbindungen sein. s kann Werte zwischen 0 und 5 annehmen. R¹⁸ und R¹⁹ stehen unabhängig voneinander jeweils für H, C₁₋₄-Alkyl oder Hydroxyalkyl. Bevorzugte Verbindungen sind die protonierten Fettsäureamidoamine, wie beispielsweise das unter der Bezeichnung Tego Amid^{®}S 18 erhältliche Stearylamidopropyldimethylamin, oder das unter der Bezeichnung Stepantex^{®} X 9124 erhältliche 3-Talgamidopropyltrimethylammonium-methosulfat, die sich neben einer guten dispergierenden Wirkung zusätzlich durch gute konditionierende Wirkungen, wie Gewebeweichgriff auch durch farbübertragungsinhibierende Wirkung sowie speziell durch ihre gute biologische Abbaubarkeit auszeichnen.
Eine weitere geeignete Gruppe kationischer Dispergatoren sind die Alkyl-Pyridiniumverbindungen, bei denen die substituierte oder unsubstituierte Alk(en)ylkette 6 bis 30, vorzugsweise 8 bis 24 und insbesondere 8 bis 16 Kohlenstoffatome trägt.
Die kationischen Dispergatoren zeigen im allgemeinen den Vorteil, daß sie zusätzlich zu ihrer dispergierenden Wirkung noch konditionierende Eigenschaften, wie beispielsweise Weichgriff aufweisen.
In einer besonders bevorzugten Ausführungsform enthalten die erfindungsgemäßen Konditioniercompounds als Dispergiermittel nichtionische Dispergatoren. Als nichtionische Dispergatoren eignen sich insbesondere nichtionische Tenside.
Als nichtionische Tenside werden vorzugsweise alkoxylierte, vorteilhafterweise ethoxylierte und/oder propoxylierte, insbesondere primäre Alkohole mit vorzugsweise 8 bis 18 C-Atomen und durchschnittlich 1 bis 12 Mol Ethylenoxid (EO) und/oder 1 bis 10 Mol Propylenoxid (PO) pro Mol Alkohol, eingesetzt. Besonders bevorzugt sind C₈-C₁₆-Alkoholalkoxylate, vorteilhafterweise ethoxylierte und/oder propoxylierte C₁₀-C₁₅-Alkoholalkoxylate, insbesondere C₁₂-C₁₄-Alkoholalkoxylate, mit einem Ethoxylierungsgrad zwischen 2 und 10, vorzugsweise zwischen 3 und 8, und/oder einem Propoxylierungsgrad zwischen 1 und 6, vorzugsweise zwischen 1,5 und 5. Der Alkoholrest kann vorzugsweise linear oder besonders bevorzugt in 2-Stellung methylverzweigt sein bzw. lineare und methylverzweigte Reste im Gemisch enthalten, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂₋₁₄-Alkohole mit 3 EO oder 4 EO, C₉₋₁₁-Alkohol mit 7 EO, C₁₃₋₁₅-Alkohole mit 3 EO, 5 EO, 7 EO oder 8 EO, C₁₂₋₁₈-Alkohole mit 3 EO, 5 EO oder 7 EO und Mischungen aus diesen, wie Mischungen aus C₁₂₋₁₄-Alkohol mit 3 EO und C₁₂₋₁₈-Alkohol mit 5 EO. Die angegebenen Ethoxylierungs- und Propoxylierungsgrade stellen statistische Mittelwerte dar, die für ein spezielles Produkt eine ganze oder eine gebrochene Zahl sein können. Bevorzugte Alkoholethoxylate und -propoxylate weisen eine eingeengte Homologenverteilung auf (narrow range ethoxylates/propoxylates, NRE/NRP).
Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Im Rahmen der vorliegenden Erfindung eignen sich besonders solche nichtionischen Dispergatoren, die C₁₂-C₂₄-Fettalkoholalkoxylate mit vorzugsweise 2 bis 25 Ethylenoxid und/oder Propylenoxideinheiten aufweisen.
Weiterhin geeignet sind alkoxylierte Amine, vorteilhafterweise ethoxylierte und/oder propoxylierte, insbesondere primäre und sekundäre Amine mit vorzugsweise 1 bis 18 C-Atomen pro Alkylkette und durchschnittlich 1 bis 12 Mol Ethylenoxid (EO) und/oder 1 bis 10 Mol Propylenoxid (PO) pro Mol Amin.
Besonders geeignete nichtionische Dispergatoren, aufgrund ihrer hervorragenden biologischen Abbaubarkeit und zusätzlich aufgrund ihrer gewebeweichmachenden Eigenschaften, sind die Alkyl- und/oder Alkenyloligoglykoside die der nachstehenden Formel R¹O-[G]ₚ folgen in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht. Sie können nach den einschlägigen Verfahren der präparativen organischen Chemie erhalten werden. Stellvertretend für das umfangreiche Schrifttum sei hier auf die Übersichtsarbeit von Biermann et al. in Starch/Stärke 45, 281 (1993), B.Salka in Cosm.Toil. 108, 89 (1993) sowie J.Kahre et al. in SÖFW-Journal Heft 8, 598 (1995) verwiesen.
Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligoglucoside. Die Indexzahl p in der allgemeinen Formel gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt. Der Alkyl- bzw. Alkenylrest R¹ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestern oder im Verlauf der Hydrierung von Aldehyden aus der Roelen'schen Oxosynthese erhalten werden. Bevorzugt sind Alkyloligoglucoside der Kettenlänge C₈C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3). Der Alkyl- bzw. Alkenylrest R¹ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3.

Eine weitere Klasse bevorzugt einzusetzender nichtionischer Dispergiermittel sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind oder die vorzugsweise nach dem in der internationalen Patentanmeldung WO-A-90/13533 beschriebenen Verfahren hergestellt werden.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein.

Als weitere Dispergiermittel kommen sogenannte Gemini-Tenside in Betracht. Hierunter werden im allgemeinen solche Verbindungen verstanden, die zwei hydrophile Gruppen und zwei hydrophobe Gruppen pro Molekül besitzen. Diese Gruppen sind in der Regel durch einen sogenannten "Spacer" voneinander getrennt. Dieser Spacer ist in der Regel eine Kohlenstoffkette, die lang genug sein sollte, daß die hydrophilen Gruppen einen ausreichenden Abstand haben, damit sie unabhängig voneinander agieren können. Derartige Tenside zeichnen sich im allgemeinen durch eine ungewöhnlich geringe kritische Micellkonzentration und die Fähigkeit, die Oberflächenspannung des Wassers stark zu reduzieren, aus. In Ausnahmefällen werden jedoch unter dem Ausdruck Gemini-Tenside nicht nur dimere, sondern auch trimere Tenside verstanden.

Eingesetzt werden können aber auch Gemini-Polyhydroxyfettsäureamide oder Poly-Polyhydroxyfettsäureamide, wie sie in den internationalen Patentanmeldungen WO-A-95/19953, WO-A-95/19954 und WO-A-95/19955 beschrieben werden.

Weitere geeignete Dispergiermittel sind Polyhydroxyfettsäureamide der folgenden Formel, in der RCO für einen aliphatischen Acylrest mit 6 bis 22 Kohlenstoffatomen, R⁵ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Bei den Polyhydroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können.

Zur Gruppe der Polyhydroxyfettsäureamide gehören auch Verbindungen der folgenden Formel, in der R für einen linearen oder verzweigten Alkyl- oder Alkenylrest mit 7 bis 12 Kohlenstoffatomen, R⁶ für einen linearen, verzweigten oder cyclischen Alkylrest oder einen Arylrest mit 2 bis 8 Kohlenstoffatomen und R⁷ für einen linearen, verzweigten oder cyclischen Alkylrest oder einen Arylrest oder einen Oxy-Alkylrest mit 1 bis 8 Kohlenstoffatomen steht, wobei C₁₋₄-Alkyl- oder Phenylreste bevorzugt sind und [Z] für einen linearen Polyhydroxyalkylrest steht, dessen Alkylkette mit mindestens zwei Hydroxylgruppen substituiert ist, oder alkoxylierte, vorzugsweise ethoxylierte oder propoxylierte Derivate dieses Restes.

[Z] wird vorzugsweise durch reduktive Aminierung eines reduzierten Zuckers erhalten, beispielsweise Glucose, Fructose, Maltose, Lactose, Galactose, Mannose oder Xylose. Die N-Alkoxy- oder N-Aryloxy-substituierten Verbindungen können dann beispielsweise nach der Lehre der internationalen Anmeldung WO-A-95/07331 durch Umsetzung mit Fettsäuremethylestern in Gegenwart eines Alkoxids als Katalysator in die gewünschten Polyhydroxyfettsäureamide überführt werden.

Im Rahmen der vorliegenden Erfindung sind Konditioniercompounds bevorzugt, die das Dispergiermittel in einer Menge von 5 bis 30 Gew.%, vorzugsweise 8 bis 20 Gew.-%, jeweils bezogen auf das gesamte Compound, enthalten.

Vorteilhafterweise enthalten die erfindungsgemäßen Konditioniercompounds optional zusätzlich Desintegrationshilfsmittel, sogenannte Tablettensprengmittel. Die Desintegrationsmittel beschleunigen die Auffösegeschwindigkeit, erleichtern die Einspülbarkeit und erhöhen zudem die Dispergierbarkeit des Konditioniercompounds. Die Sprengmittel werden in der Regel in hochverdichteten Formkörpern eingesetzt, um die Zerfallszeiten zu verkürzen, erweisen sich aber auch in Granulaten als wirksam, um deren Zerfall zu beschleunigen. Unter Tablettensprengmitteln bzw. Zerfallsbeschleunigern werden gemäß Römpp (9. Auflage, Bd. 6, S. 4440) und Voigt *"Lehrbuch der pharmazeutischen Technologie"* (6. Auflage, 1987, S. 182-184) Hilfsstoffe verstanden, die für den raschen Zerfall von Tabletten in Wasser oder Magensaft und für die Freisetzung der Pharmaka in resorbierbarer Form sorgen.
Diese Stoffe vergrößern bei Wasserzutritt ihr Volumen, wobei einerseits das Eigenvolumen vergrößert (Quellung), andererseits auch über den Einsatz eines Gasentwicklungssystems ein Druck erzeugt werden kann, der die Tablette in kleinere Partikel zerfallen läßt. Altbekannte Desintegrationshilfsmittel die mittels Gasentwicklung eine Desintegration der Konditioniercompounds bewirken können sind beispielsweise Carbonat/Citronensäure-Systeme, wobei auch andere organische Säuren, wie etwa Di-, Tri- oder Polycarbonsäuren eingesetzt werden können. Quellende Desintegrationshilfsmittel sind beispielsweise synthetische Polymere wie quervemetztes Polyvinylpyrrolidon (PVP) oder natürliche Polymere bzw. modifizierte Naturstoffe wie Cellulose und Stärke und ihre Derivate, Alginate oder Casein-Derivate.
Als bevorzugte Desintegrationsmittel werden im Rahmen der vorliegenden Erfindung Desintegrationsmittel auf Cellulosebasis eingesetzt. Reine Cellulose weist die formale Bruttozusammensetzung (C₆H₁₀O₅)ₙ auf und stellt formal betrachtet ein β-1,4-Polyacetal von Cellobiose dar, die ihrerseits aus zwei Molekülen Glucose aufgebaut ist. Geeignete Cellulosen bestehen dabei aus ca. 500 bis 5000 Glucose-Einheiten und haben demzufolge durchschnittliche Molmassen von 50.000 bis 500.000. Als Desintegrationsmittel auf Cellulosebasis verwendbar sind im Rahmen der vorliegenden Erfindung auch Cellulose-Derivate, die durch polymeranaloge Reaktionen aus Cellulose erhältlich sind. Solche chemisch modifizierten Cellulosen umfassen dabei beispielsweise Produkte aus Veresterungen bzw. Veretherungen, in denen Hydroxy-Wasserstoffatome substituiert, wurden. Aber auch Cellulosen, in denen die Hydroxy-Gruppen gegen funktionelle Gruppen, die nicht über ein Sauerstoffatom gebunden sind, ersetzt wurden, lassen sich als Cellulose-Derivate einsetzen. In die Gruppe der Cellulose-Derivate fallen beispielsweise Celluloseester und -ether sowie Aminocellulosen. Die genannten Cellulosederivate werden vorzugsweise nicht allein als Desintegrationsmittel auf Cellulosebasis eingesetzt, sondern in Mischung mit Cellulose verwendet. Der Gehalt dieser Mischungen an Cellulosederivaten beträgt vorzugsweise unterhalb 50 Gew.%, besonders bevorzugt unterhalb 20 Gew.%, bezogen auf das Desintegrationsmittel auf Cellulosebasis. Besonders bevorzugt wird als Desintegrationsmittel auf Cellulosebasis reine Cellulose eingesetzt, die frei von Cellulosederivaten ist
Die als Desintegrationshilfsmittel eingesetzte Cellulose kann entweder in feinteiliger Form, zB. als microkristalline Cellulose, eingesetzt oder vor dem Zumischen zu den zu verpressenden Vorgemischen in eine gröbere Form überführt werden, beispielsweise granuliert oder kompaktiert. Die Teilchengrößen solcher grobkörniger Desintegrationsmittel liegen zumeist oberhalb 200 µm, vorzugsweise zu mindestens 90 Gew.-% zwischen 300 und 1600 µm und insbesondere zu mindestens 90 Gew.-% zwischen 400 und 1200 µm. Die vorstehend genannten und in den zitierten Schriften näher beschriebenen gröberen Desintegrationshilfsmittel auf Cellulosebasis sind im Handel beispielsweise unter der Bezeichnung Arbocel^{®} TF-30-HG von der Firma Rettenmaier erhältlich.
Als weiteres Desintegrationsmittel auf Cellulosebasis oder als Bestandteil dieser Komponente kann mikrokristalline Cellulose verwendet werden. Diese mikrokristalline Cellulose wird durch partielle Hydrolyse von Cellulosen unter solchen Bedingungen erhalten, die nur die amorphen Bereiche (ca. 30% der Gesamt-Cellulosemasse) der Cellulosen angreifen und vollständig auflösen, die kristallinen Bereiche (ca. 70%) aber unbeschadet lassen. Eine nachfolgende Desaggregation der durch die Hydrolyse entstehenden mikrofeinen Cellulosen liefert die mikrokristallinen Cellulosen, die Primärteilchengrößen von ca. 5 µm aufweisen und beispielsweise zu Granulaten mit einer mittleren Teilchengröße von 200 µm kompaktierbar sind.

Die Gesamtmenge von Trägermaterial und Desintegrationsmittel in den erfindungsgemäßen Konditioniercompounds können vorzugsweise bis 85 Gew.-%, besonders bevorzugt von 3 bis 78 Gew.-% und insbesondere von 5 bis 70 Gew.-%, jeweils bezogen auf das gesamte Compound, enthalten.

In einer bevorzugten Ausführungsform enthält das erfindungsgemäße Konditioniercompound gegebenenfalls zusätzlich ein oder mehrere Parfüms in einer Menge von üblicherweise bis 10 Gew.%, vorzugsweise 0,01 bis 5 Gew %, insbesondere 0,05 bis 3 Gew.-%, besonders bevorzugt 0,1 bis 2 Gew %, äußerst bevorzugt 0,2 bis 1,8 Gew.-%.

Als Parfümöle bzw. Duftstoffe können einzelne Riechstoffverbindungen, z.B. die synthetischen Produkte vom Typ der Ester, Ether, Aldehyde, Ketone, Alkohole und Kohlenwasserstoffe verwendet werden. Riechstoffverbindungen vom Typ der Ester sind z.B. Benzylacetat, Phenoxyethylisobutyrat, p-tert.-Butylcyclohexylacetat, Linalylacetat, Dimethylbenzyl-carbinylacetat, Phenylethylacetat, Linalylbenzoat, Benzylformiat, Ethylmethylphenyl-glycinat, Allylcyclohexylpropionat, Styrallylpropionat und Benzylsalicylat. Zu den Ethern zählen beispielsweise Benzylethylether, zu den Aldehyden z.B. die linearen Alkanale mit 8-18 C-Atomen, Citral, Citronellal, Citronellyloxyacetaldehyd, Cyclamenaldehyd, Hydroxycitronellal, Lilial und Bourgeonal, zu den Ketonen z.B. die Jonone, ∝-Isomethylionon und Methyl-cedrylketon, zu den Alkoholen Anethol, Citronellol, Eugenol, Geraniol, Linalool, Phenylethylalkohol und Terpineol, zu den Kohlenwasserstoffen gehören hauptsächlich die Terpene wie Limonen und Pinen. Bevorzugt werden jedoch Mischungen verschiedener Riechstoffe verwendet, die gemeinsam eine ansprechende Duftnote erzeugen. Solche Parfümöle können auch natürliche Riechstoffgemische enthalten, wie sie aus pflanzlichen Quellen zugänglich sind, z.B. Pine-, Citrus-, Jasmin-, Patchouly-, Rosen- oder Ylang-Ylang-Öl. Ebenfalls geeignet sind Muskateller, Salbeiöl, Kamillenöl, Nelkenöl, Melissenöl, Minzöl, Zimtblätteröl, Lindenblütenöl, Wacholderbeeröl, Vetiveröl, Olibanumöl, Galbanumöl und Labdanumöl sowie Orangenblütenöl, Neroliol, Orangenschalenöl und Sandelholzöl.
Die Duftstoffe können direkt in die erfindungsgemäßen Konditioniercompounds eingearbeitet werden, es kann aber auch vorteilhaft sein, die Duftstoffe auf Träger aufzubringen, die die Haftung des Parfüms auf der Wäsche verstärken und durch eine langsamere Duftfreisetzung für langanhaltenden Duft der konditionierten Textilien sorgen. Als solche Trägermaterialien haben sich beispielsweise Cyclodextrine bewährt, wobei die Cyclodextrin-Parfüm-Komplexe zusätzlich noch mit weiteren Hilfsstoffen beschichtet werden können. Vorteilhaft für die erfindungsgemäßen Konditioniercompounds ist der Einsatz verkapselter Duftstoffe, da diese sich einerseits durch einfaches Beimischen leicht in die Compounds einarbeiten lassen und andererseits die Dispergierbarkeit der Compounds nur unwesentlich beeinflusst wird.

Zusätzlich zu den genannten Stoffen können die erfindungsgemäßen Konditioniercompounds weitere Inhaltsstoffe von Wasch- und Reinigungsmitteln und/oder insbesondere Textilpflegemitteln enthalten, beispielsweise aus der Gruppe der Gerüststoffe, pH-Stellmittel, Komplexbildner, Vergrauungsinhibitoren, Viskositätsregulatoren und besonders bevorzugt aus der Gruppe der Knitterschutzmittel, antimikrobielle Wirkstoffe, Germizide, Fungizide, Antioxidantien, Antistatika. Bügelhilfsmittel, UV-Absorber, optischen Aufheller, Antiredepositionsmittel, Perlglanzgeber, Farbübertragungsinhibitoren, Einlaufverhinderer, Korrosionsinhibitoren, Enzyme, Fluoreszenzmittel, Farbstoffe, Konservierungsmittel, Phobier- und Imprägniermittel sowie Silikonöle.

Die erfindungsgemäßen Konditioniercompounds können gegebenenfalls Enzyme enthalten. Als Enzyme kommen insbesondere solche aus der Klassen der Hydrolasen wie der Proteasen, Esterasen, Lipasen bzw. lipolytisch wirkende Enzyme, Amylasen, Cellulasen bzw. andere Glykosylhydrolasen und Gemische der genannten Enzyme in Frage. Alle diese Hydrolasen tragen in der Wäsche zur Entfernung von Verfleckungen wie protein-, fett- oder stärkehaltigen Verfleckungen und Vergrauungen bei. Cellulasen und andere Glykosylhydrolasen können darüber hinaus durch das Entfernen von Pilling und Mikrofibrillen zur Farberhaltung und zur Erhöhung der Weichheit des Textils beitragen. Zur Bleiche bzw. zur Hemmung der Farbübertragung können auch Oxireduktasen eingesetzt werden. Besonders gut geeignet sind aus Bakterienstämmen oder Pilzen wie Bacillus subtilis, Bacillus licheniformis, Streptomyceus griseus und Humicola insolens gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase bzw. lipolytisch wirkenden Enzymen oder Protease und Cellulase oder aus Cellulase und Lipase bzw. lipolytisch wirkenden Enzymen oder aus Protease, Amylase und Lipase bzw. lipolytisch wirkenden Enzymen oder Protease, Lipase bzw. lipolytisch wirkenden Enzymen und Cellulase, insbesondere jedoch Protease und/oder Lipase-haltige Mischungen bzw. Mischungen mit lipolytisch wirkenden Enzymen von besonderem Interesse. Beispiele für derartige lipolytisch wirkende Enzyme sind die bekannten Cutinasen. Auch Peroxidasen oder Oxidasen haben sich in einigen Fällen als geeignet erwiesen. Zu den geeigneten Amylasen zählen insbesondere α-Amylasen, Iso-Amylasen, Pullulanasen und Pektinasen. Als Cellulasen werden vorzugsweise Cellobiohydrolasen, Endoglucanasen und β-Glucosidasen, die auch Cellobiasen genannt werden, bzw. Mischungen aus diesen eingesetzt. Da sich verschiedene Cellulase-Typen durch ihre CMCase- und Avicelase-Aktivitäten unterscheiden, können durch gezielte Mischungen der Cellulasen die gewünschten Aktivitäten eingestellt werden.
Die Enzyme können vorteilhafterweise als Formkörper an Trägerstoffe adsorbiert oder gecoated eingebettet sein, um sie gegen vorzeitige Zersetzung zu schützen. Aufgrund ihrer zusätzlich textilkonditionierenden Eigenschaften sind Cellulasen besonders bevorzugt. Der Anteil der Enzyme, Enzymmischungen oder Enzymgranulate kann beispielsweise etwa 0,1 bis 5 Gew.%, vorzugsweise 0,12 bis etwa 2 Gew.-% betragen.

Um den pH-Wert der erfindungsgemäßen Konditioniercompounds bei Auflösung in Wasser in den gewünschten Bereich zu bringen, kann der Einsatz von pH-Stellmitteln angezeigt sein. Einsetzbar sind hier sämtliche bekannten Säuren bzw. Laugen, sofern sich ihr Einsatz nicht aus anwendungstechnischen oder ökologischen Gründen bzw. aus Gründen des Verbraucherschutzes verbietet. In einer bevorzugten Ausführungsform kann Citronensäure als pH-Regulator eingesetzt werden. Üblicherweise überschreitet die Menge dieser Stellmittel 10 Gew.-% der Gesamtformulierung nicht.

Zur Vermeidung von Krustierungen aufgrund von Salzrückständen auf den zu konditionierenden Textilien können die erfindungsgemäßen Konditioniercompounds Komplexbildner enthalten. Weiterhin sind Komplexbildner sinnvoll, um die durch Schwermetalle - katalysierte Zersetzung bestimmter Inhaltsstoffe konditionierender Formulierungen zu verringern. In die Gruppe der Komplexbildner fallen beispielsweise die Alkalisalze der Nitrilotriessigsäure (NTA) und deren Abkömmlinge sowie Alkalimetallsalze von anionischen Polyelektrolyten wie Polyacrylate, Polymaleate und Polysulfonate. Zu diesen bevorzugten Verbindungen zählen insbesondere Organophosphonate wie beispielsweise 1-Hydroxyethan-1,1-diphosphonsäure (HEDP), Aminotri(methylenphosphonsäure) (ATMP), Diethylentriamin-penta(methylenphosphonsäure) (DTPMP bzw. DETPMP) sowie 2-Phosphonobutan-1,2,4-tricarbonsäure (PBS-AM), die zumeist in Form ihrer Ammonium- oder Alkalimetallsalze eingesetzt werden.

Optische Aufheller (sogenannte "Weißtöner") können den erfindungsgemäßen Konditioniercompounds zugesetzt werden, um Vergrauungen und Vergilbungen der behandelten Textilien zu beseitigen. Diese Stoffe ziehen auf die Faser auf und bewirken eine Aufhellung und vorgetäuschte Bleichwirkung, indem sie unsichtbare Ultraviolettstrahlung in sichtbares längerwelliges Licht umwandeln, wobei das aus dem Sonnenlicht absorbierte ultraviolette Licht als schwach bläuliche Fluoreszenz abgestrahlt wird und mit dem Gelbton der vergrauten bzw. vergilbten Wäsche reines Weiß ergibt. Geeignet sind z.B. Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls.
Weitere geeignete Verbindungen stammen beispielsweise aus den Substanzklassen der 4,4'-Diamino-2,2'-stilbendisulfonsäuren (Flavonsäuren), 4,4'-Distyryl-biphenylen, Methylumbelliferone, Cumarine, Dihydrochinolinone, 1,3-Diarylpyrazoline, Naphthalsäureimide, Benzoxazol-, Benzisoxazol- und Benzimidazol-Systeme sowie der durch Heterocyclen substituierten Pyrenderivate. Auch Gemische der vorgenannten Aufheller können verwendet werden.
Die optischen Aufheller werden gegebenenfalls in Mengen zwischen 0,05 und 0,3 Gew.-%, jeweils bezogen auf das gesamte Compound, eingesetzt.

Die Konditioniercompounds können gegebenenfalls UV-Absorber enthalten, die auf die behandelten Textilien aufziehen und die Lichtbeständigkeit der Fasern und/oder die Lichtbeständigkeit des sonstiger Rezepturbestandteile verbessern. Unter UV-Absorber sind organische Substanzen (Lichtschutzfilter) zu verstehen, die in der Lage sind, ultraviolette Strahlen zu absorbieren und die aufgenommene Energie in Form längerwelliger Strahlung, z.B. Wärme wieder abzugeben. Verbindungen, die diese gewünschten Eigenschaften aufweisen, sind beispielsweise die durch strahlungslose Desaktivierung wirksamen Verbindungen und Derivate des Benzophenons mit Substituenten in 2- und/oder 4-Stellung. Weiterhin sind auch substituierte Benzotriazole, wie beispielsweise das wasserlösliche Benzolsulfonsäure-3-(2H-benzotriazol-2-yl)-4-hydroxy-5-(methylpropyl)-mononatriumsalz (Cibafast^{®} H), in 3-Stellung Phenylsubstituierte Acrylate (Zimtsäurederivate), gegebenenfalls mit Cyanogruppen in 2-Stellung, Salicylate, organische Ni-Komplexe sowie Naturstoffe wie Umbelliferon und die körpereigene Urocansäure geeignet. Besondere Bedeutung haben Biphenyl- und vor allem Stilbenderivate wie sie beispielsweise in der EP 0728749 A beschrieben werden und kommerziell als Tinosorb^{®} FD oder Tinosorb^{®} FR ex Ciba erhältlich sind. Als UV-B-Absorber sind zu nennen 3-Benzylidencampher bzw. 3-Benzylidennorcampher und dessen Derivate, z.B. 3-(4-Methylbenzyliden)campher, wie in der EP 0693471 B1 beschrieben; 4-Aminobenzoesäurederivate, vorzugsweise 4-(Dimethylamino)benzoesäure-2-ethylhexylester, 4-(Dimethylamino)benzoesäure-2-octylester und 4-(Dimethylamino)benzoesäureamylester; Ester der Zimtsäure, vorzugsweise 4-Methoxyzimtsäure-2-ethylhexylester, 4-Methoxyzimtsäurepropylester, 4-Methoxyzimtsäureisoamylester, 2-Cyano-3,3-phenylzimtsäure-2-ethylhexylester (Octocrylene); Ester der Salicylsäure, vorzugsweise Salicylsäure-2-ethylhexylester, Salicylsäure-4-isopropylbenzylester, Salicylsäurehomomenthylester; Derivate des Benzophenons, vorzugsweise 2-Hydroxy-4-methoxybenzophenon, 2-Hydroxy-4-methoxy-4'-methylbenzophenon, 2,2'-Dihydroxy-4-methoxybenzophenon; Ester der Benzalmalonsäure, vorzugsweise 4-Methoxybenzmalonsäuredi-2-ethylhexylester; Triazinderivate, wie z.B. 2,4,6-Trianilino-(p-carbo-2'-ethyl-1'-hexyloxy)-1,3,5-triazin und Octyl Triazon, wie in der EP 0818450 A1 beschrieben oder Dioctyl Butamido Triazone (Uvasorb^{®} HEB); Propan-1,3-dione, wie z.B. 1-(4-tert.Butylphenyl)-3-(4'methoxyphenyl)propan-1,3-dion; Ketotricyclo(5.2.1.0)decan-Derivate, wie in der EP 0694521 B1 beschrieben. Weiterhin geeignet sind 2-Phenylbenzimidazol-5-sulfonsäure und deren Alkali-, Erdalkali-, Ammonium-, Alkylammonium-, Alkanolammonium- und Glucammoniumsalze; Sulfonsäurederivate von Benzophenonen, vorzugsweise 2-Hydroxy-4-methoxybenzophenon-5-sulfonsäure und ihre Salze; Sulfonsäurederivate des 3-Benzylidencamphers, wie z.B. 4-(2-Oxo-3-bornylidenmethyl)benzol-sulfonsäure und 2-Methyl-5-(2-oxo-3-bornyliden)sulfonsäure und deren Salze.
Als typische UV-A-Filter kommen insbesondere Derivate des Benzoylmethans in Frage, wie beispielsweise 1-(4'-tert.Butylphenyl)-3-(4'-methoxyphenyl)propan-1,3-dion, 4-tert.-Butyl-4'-methoxydibenzoylmethan (Parsol 1789), 1-Phenyl-3-(4'-isopropylphenyl)-propan-1,3-dion sowie Enaminverbindungen, wie beschrieben in der DE 19712033 A1 (BASF). Die UV-A und UV-B-Filter können selbstverständlich auch in Mischungen eingesetzt werden. Neben den genannten löslichen Stoffen kommen für diesen Zweck auch unlösliche Lichtschutzpigmente, nämlich feindisperse, vorzugsweise nanoisierte Metalloxide bzw. Salze in Frage. Beispiele für geeignete Metalloxide sind insbesondere Zinkoxid und Titandioxid und daneben Oxide des Eisens, Zirkoniums, Siliciums, Mangans, Aluminiums und Cers sowie deren Gemische. Als Salze können Silicate (Talk), Bariumsulfat oder Zinkstearat eingesetzt werden. Die Oxide und Salze werden in Form der Pigmente bereits für hautpflegende und hautschützende Emulsionen und dekorative Kosmetik verwendet. Die Partikel sollten dabei einen mittleren Durchmesser von weniger als 100 nm, vorzugsweise zwischen 5 und 50 nm und insbesondere zwischen 15 und 30 nm aufweisen. Sie können eine sphärische Form aufweisen, es können jedoch auch solche Partikel zum Einsatz kommen, die eine ellipsoide oder in sonstiger Weise von der sphärischen Gestalt abweichende Form besitzen. Die Pigmente können auch oberflächenbehandelt, d.h. hydrophilisiert oder hydrophobiert vorliegen. Typische Beispiele sind gecoatete Titandioxide, wie z.B. Titandioxid T 805 (Degussa) oder Eusolex^{®} T2000 (Merck). Als hydrophobe Coatingmittel kommen dabei vor allem Silicone und dabei speziell Trialkoxyoctylsilane oder Simethicone in Frage.

Vorzugsweise wird mikronisiertes Zinkoxid verwendet. Weitere geeignete UV-Lichtschutzfilter sind der Übersicht von P.Finkel in SÖFW-Journal 122, 543 (1996) zu entnehmen.
Die UV-Absorber werden üblicherweise in Mengen bis 5 Gew.%, vorzugsweise von 0,03 Gew.-% bis 1 Gew.%, eingesetzt.

Zur Bekämpfung von Mikroorganismen können die erfindungsgemäßen Konditioniercompounds antimikrobielle Wirkstoffe enthalten. Hierbei unterscheidet man je nach antimikrobiellem Spektrum und Wirkungsmechanismus zwischen Bakteriostatika und Bakteriziden, Fungistatika und Fungiziden usw. Wichtige Stoffe aus diesen Gruppen sind beispielsweise Benzalkoniumchloride, Alkylarylsulfonate, Halogenphenole und Phenolmercuriacetat. Die Begriffe antimikrobielle Wirkung und antimikrobieller Wirkstoff haben im Rahmen der erfindungsgemäßen Lehre die fachübliche Bedeutung, die beispielsweise von *K H. Wallhäußer* in "Praxis der Sterilisation, Desinfektion - Konservierung : Keimidentifizierung - Betriebshygiene" (5. Aufl. - Stuttgart; New York : Thieme, 1995) wiedergegeben wird, wobei alle dort beschriebenen Substanzen mit antimikrobieller Wirkung eingesetzt werden können. Geeignete antimikrobielle Wirkstoffe sind vorzugsweise ausgewählt aus den Gruppen der Alkohole, Amine, Aldehyde, antimikrobiellen Säuren bzw. deren Salze, Carbonsäureester, Säureamide, Phenole, Phenolderivate, Diphenyle, Diphenylalkane, Harnstoffderivate, Sauerstoff-, Stickstoff-acetale sowie -formale, Benzamidine, Isothiazoline, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, Iodo-2-propyl-butyl-carbamat, Iod, Iodophore, Peroxoverbindungen, Halogenverbindungen sowie beliebigen Gemischen der voranstehenden.

Der antimikrobielle Wirkstoff kann dabei ausgewählt sein aus Ethanol, n-Propanol, i-Propanol, 1,3-Butandiol, Phenoxyethanol, 1,2-Propylenglykol, Glycerin, Undecylensäure, Benzoesäure, Salicylsäure, Dihydracetsäure, o-Phenylphenol, N-Methylmorpholinacetonitril (MMA), 2-Benzyl-4-chlorphenol, 2,2'-Methylen-bis-(6-brom-4-chlorphenol), 4,4'-Dichlor-2'-hydroxydiphenylether (Dichlosan), 2,4,4'-Trichlor-2'-hydroxydiphenylether (Trichlosan), Chlorhexidin, N-(4-Chlorphenyl)-N-(3,4-dichlorphenyl)-harnstoff, N,N'-(1,10-decan-diyldi-1-pyridinyl-4-yliden)-bis-(1-octanamin)-dihydrochlorid, N,N'-Bis-(4-chlorphenyl)-3,12-diimino-2,4,11,13-tetraaza-tetradecandiimidamid, Glucoprotaminen, antimikrobiellen oberflächenaktiven quaternären Verbindungen, Guanidinen einschl. den Bi- und Polyguanidinen, wie beispielsweise 1,6-Bis-(2-ethylhexyl-biguanido-hexan)-dihydrochlorid, 1,6-Di-(N₁,N₁'-phenyldiguanido-N₅,N₅')-hexan-tetrahydochlorid, 1,6-Di-(N₁,N₁'-phenyl-N₁,N₁-methyldiguanido-N₅,N₅')-hexan-dihydrochlorid, 1,6-Di-(N₁,N₁'-o-chlorophenyldiguanido- N₅,N₅')-hexan-dihydrochlorid, 1,6-Di-(N₁,N₁'-2,6-dichlorophenyldiguanido-N₅,N₅')hexan-dihydrochlorid, 1,6-Di-(N₁,N₁'-beta-(p-methoxyphenyl) diguanido-N₅,N₅']-hexane-dihydrochlorid, 1,6-Di-(N₁,N₁'-alpha-methyl-.beta.-phenyldiguanido-N₅,N₅')-hexan-dihydrochlorid, 1,6-Di-(N₁,N₁'-p-nitrophenyldiguanido-N₅,N₅')hexan-dihydrochlorid, omega:omega-Di-( N₁,N₁'-phenyldiguanido-N₅,N₅')-di-n-propylether-dihydrochlorid, omega:omega'-Di-(N₁,N₁'-p-chlorophenyldiguanido-N₅,N₅')-di-n-propylether-tetrahydrochlorid, 1,6-Di-(N₁,N₁'-2,4- dichlorophenyldiguanido-N₅,N₅')hexan-tetrahydrochlorid, 1,6-Di-(N₁,N₁'-p-methylphenyldiguanido- N₅,N₅')hexan-dihydrochlorid, 1,6-Di-(N₁,N₁'-2,4,5-trichlorophenyldiguanido-N₅,N₅')hexan-tetrahydrochlorid, 1,6-Di-[N₁,N₁'-alpha-(p-chlorophenyl) ethyldiguanido-N₅,N₅'] hexan-dihydrochlorid, omega:omega-Di-(N₁,N₁'-p-chlorophenyldiguanido-N₅,N₅')m-xylene-dihydrochlorid, 1,12-Di-(N₁,N₁'-p-chlorophenyldiguanido-N₅,N₅') dodecan-dihydrochlorid, 1,10-Di-(N₁,N₁'-phenyldiguanido- N₅,N₅')-decan-tetrahydrochlorid, 1,12-Di-(N₁,N₁'-phenyldiguanido-N₅,N₅') dodecan-tetrahydrochlorid, 1,6-Di-(N₁N₁'-o-chlorophenyldiguanido- N₅,N₅') hexan-dihydrochlorid, 1,6-Di-(N₁,N₁'-o-chlorophenyldiguanido- N₅,N₅') hexantetrahydrochlorid, Ethylen-bis-(1-tolyl biguanid), Ethylen-bis-(p-tolyl biguanide), Ethylen-bis-(3,5-dimethylphenylbiguanid), Ethylen-bis-(p-tert-amylphenylbiguanid), Ethylen-bis-(nonylphenylbiguanid), Ethylen-bis-(phenylbiguanid), Ethylen-bis-(N-butylphenylbiguanid), Ethylen-bis (2,5-diethoxyphenylbiguanid), Ethylen-bis (2,4-dimethylphenyl biguanid), Ethylen-bis (o-diphenylbiguanid), Ethylen-bis (mixed amyl naphthylbiguanid), N-Butyl-ethylen-bis-(phenylbiguanid), Trimethylen bis (o-tolylbiguanid), N-Butyl-trimethyle- bis-(phenyl biguanide) und die entsprechenden Salze wie Acetate, Gluconate, Hydrochloride, Hydrobromide, Citrate, Bisulfite, Fluoride, Polymaleate, N-Cocosalkylsarcosinate, Phosphite, Hypophosphite, Perfluorooctanoate, Silicate, Sorbate, Salicylate, Maleate, Tartrate, Fumarate, Ethylendiamintetraacetate, Iminodiacetate, Cinnamate, Thiocyanate, Arginate, Pyromellitate, Tetracarboxybutyrate, Benzoate, Glutarate, Monofluorphosphate, Perfluorpropionate sowie beliebige Mischungen davon. Weiterhin eignen sich halogenierte Xylol- und Kresolderivate, wie p-Chlormetakresol oder p-Chlor-meta-xylol, sowie natürliche antimikrobielle Wirkstoffe pflanzlicher Herkunft (z.B. aus Gewürzen oder Kräutern), tierischer sowie mikrobieller Herkunft. Vorzugsweise können antimikrobiell wirkende oberflächenaktive quaternäre Verbindungen, ein natürlicher antimikrobieller Wirkstoff pflanzlicher Herkunft und/oder ein natürlicher antimikrobieller Wirkstoff tierischer Herkunft, äußerst bevorzugt mindestens ein natürlicher antimikrobieller Wirkstoff pflanzlicher Herkunft aus der Gruppe, umfassend Coffein, Theobromin und Theophyllin sowie etherische Öle wie Eugenol, Thymol und Geraniol, und/ oder mindestens ein natürlicher antimikrobieller Wirkstoff tierischer Herkunft aus der Gruppe, umfassend Enzyme wie Eiweiß aus Milch, Lysozym und Lactoperoxidase, und/ oder mindestens eine antimikrobiell wirkende oberflächenaktive quaternäre Verbindung mit einer Ammonium-, Sulfonium-, Phosphonium-, Iodonium- oder Arsoniumgruppe, Peroxoverbindungen und Chlorverbindungen eingesetzt werden. Auch Stoffe mikrobieller Herkunft, sogenannte Bakteriozine, können eingesetzt werden.

Die antimikrobiellen Wirkstoffe können in Mengen von 0,0001 Gew.-% bis 1 Gew.-%, bevorzugt von 0,001 Gew.-% bis 0,8 Gew.-%, besonders bevorzugt von 0,005 Gew.-% bis 0,3 Gew.-% und insbesondere von 0,01 bis 0,2 Gdw.-% eingesetzt werden.

Ein erhöhter Tragekomfort kann aus der zusätzlichen Verwendung von Antistatika resultieren, die den Mitteln zusätzlich beigefügt werden. Antistatika vergrößern die Oberflächenleitfähigkeit und ermöglichen damit ein verbessertes Abfließen gebildeter Ladungen. Äußere Antistatika sind in der Regel Substanzen mit wenigstens einem hydrophilen Molekülliganden und geben auf den Oberflächen einen mehr oder minder hygroskopischen Film. Diese zumeist grenzflächenaktiven Antistatika lassen sich in stickstoffhaltige (Amine, Amide, quartäre Ammoniumverbindungen), phosphorhaltige (Phosphorsäureester) und schwefelhaltige (Alkylsulfonate, Alkylsulfate) Antistatika unterteilen. Externe Antistatika sind beispielsweise in den Patentanmeldungen FR 1,156,513, GB 873 214 und GB 839 407 beschrieben. Die hier offenbarten Lauryl- (bzw.

Stearyl-) dimethylbenzylammoniumchloride eignen sich als Antistatika für Textilien bzw. als, wobei zusätzlich ein Avivageeffekt erzielt wird.

Zur Verbesserung des Wasserabsorptionsvermögens, der Wiederbenetzbarkeit der behandelten Textilien und zur Erleichterung des Bügelns der behandelten Textilien können in den Formulierungen der Konditioniercompounds beispielsweise Silikonderivate eingesetzt werden. Diese verbessern zusätzlich das Ausspülverhalten der waschaktiven Formulierungen durch ihre schauminhibierenden Eigenschaften. Bevorzugte Silikonderivate sind beispielsweise Polydialkyl- oder Alkylarylsiloxane, bei denen die Alkylgruppen ein bis fünf C-Atome aufweisen und ganz oder teilweise fluoriert sind. Bevorzugte Silikone sind Polydimethylsiloxane, die gegebenenfalls derivatisiert sein können und dann aminofunktionell oder quaterniert sind bzw. Si-OH-, Si-H- und/oder Si-Cl-Bindungen aufweisen. Die Viskositäten der bevorzugten Silikone liegen bei 25°C im Bereich zwischen 100 und 100.000 mPas, wobei die Silikone in Mengen bis 5 Gew.-%, bezogen auf das gesamte Compound eingesetzt werden können.

Um den ästhetischen Eindruck der erfindungsgemäßen Konditioniercompounds zu verbessern, können sie mit geeigneten Farbstoffen eingefärbt werden. Bevorzugte Farbstoffe, deren Auswahl dem Fachmann keinerlei Schwierigkeit bereitet, besitzen eine hohe Lagerstabilität und Unempfindlichkeit gegenüber den übrigen Inhaltsstoffen des Compound und gegen Licht sowie keine ausgeprägte Substantivität gegenüber Textilfasern, um diese nicht anzufärben.

Um unerwünschte, durch Sauerstoffeinwirkung und andere oxidative Prozesse oder radikalische Zersetzung verursachte Veränderungen an den Konditioniercompounds und/oder den behandelten Textilien zu verhindern, können die Formulierungen Antioxidantien enthalten. Als Antioxidantien können dabei beispielsweise durch sterisch gehinderte Gruppen substituierte Phenole, Bisphenole und Thiobisphenole verwendet werden. Andere Substanzklassen sind aromatische Amine, bevorzugt sekundäre aromatische Amine und substituierte p-Phenylendiamine, Phosphorverbindungen mit dreiwertigem Phosphor wie Phosphine, Phosphite und Phosphonite, Endiol-Gruppen enthaltende Verbindungen, sogenannte Reduktone, wie die Ascorbinsäure und ihre Derivate, Organoschwefelverbindungen, wie die Ester der 3,3'-Thiodipropionsäure mit C₁₋₁₈-Alkanolen, insbesondere C₁₀₋₁₈-Alkanolen, Metallionen-Desaktivatoren, die in der Lage sind, die Autooxidation katalysierende Me-tallionen, wie z.B. Kupfer, zu komplexieren, wie Nitrilotriessigsäure und deren Abkömmlinge und ihre Mischungen. Eine große Zahl an Beispielen für solche Antioxidationsmittel ist in der DE 196 16 570 (BASF AG) zusammengefaßt - die dort genannten Antioxidantien können im Rahmen der vorliegenden Erfindung eingesetzt werden.
Da textile Flächengebilde, insbesondere aus Reyon, Zellwolle, Baumwolle und deren Mischungen, zum Knittern eigen können, weil die Einzelfasern gegen Durchbiegen, Knicken. Pressen und Quetschen quer zur Faserrichtung empfindlich sind, können die erfindungsgemäßen Konditioniercompounds synthetische Knitterschutzmittel enthalten. Hierzu zählen beispielsweise synthetische Produkte auf der Basis von Fettsäuren, Fettsäureestern. Fettsäureamiden, -alkylolestem, -alkylolamiden oder Fettalkoholen, die meist mit Ethylenoxid umgesetzt sind, oder Produkte auf der Basis von Lecithin oder modifizierter Phosphorsäureester.

Gegenstand der Erfindung in einer zweiten Ausführungsform ist ein Verfahren zur Herstellung eines erfindungsgemäßen Konditioniermittelcompounds.
Die Herstellung der erfindungsgemäßen Kondtioniercompounds erfolgt vorzugsweise durch Aufschmelzen der Weichmacherkomponente(n) und anschließendem Vermischen mit den weiteren Komponenten. Der bevorzugte Aufschmelzbereich liegt oberhalb von 30°C, bevorzugt zwischen 40 und 90°C, besonders bevorzugt zwischen 60 und 90 °. Der Mischvorgang wird in einer bevorzugten Form derart gestaltet, dass alle Bestandteile des Konditioniercompounds bis auf die geschmolzene Weichmacherkomponente in eine Mischvorrichtung, vorzugsweise einem Pflugscharmischer, vorgegeben werden. Die fließfähige Schmelze des Weichmachers wird sodann unter ständigem Mischen sukzessive dem Mischgut zugeführt. Vorteilhafterweise werden die Weichmacherkomponente und das Dispergiermittel zusammen aufgeschmolzen, gegebenenfalls die Schmelze gerührt, um eine homogene Schmelzmischung zu erhalten, und anschließend sukzessive dem in einer Mischvorrichtung befindlichem Trägermaterial und dem gegebenenfalls vorhandenen Desintegrationsmittel sowie den gegebenenfalls vorhandenen Hilfsstoffen vermischt.

Gegenstand der Erfindung in einer dritten Ausführungsform ist ein Konditioniermittel, enthaltend ein erfindungsgemäßes Konditioniercompound.
Das erfindungsgemäße Konditioniermittel enthält das erfindungsgemäße Konditioniercompound, wobei im Rahmen dieser Erfindung das erfindungsgemäße Konditioniercompound bereits als solches als ein erfindungsgemäßes Konditioniermittel betrachtet werden kann.
Das erfindungsgemäße Konditioniermittel kann sowohl in flüssiger, gelförmiger als auch pastöser Form vorliegen, wobei die erfindungsgemäßen Konditioniercompounds in solchen Mitteln in nicht gelöster Form dispergiert vorliegen. Bevorzugt liegen die erfindungsgemäßen Kondtioniermittel jedoch in fester Form vor, vorzugsweise als Formkörper oder Granulat, besonders bevorzugt als Tablette, Extrudat oder Sinterungsprodukt.
Die Formkörper können durch übliche verpressende oder nicht-verpressende Verfahren hergestellt werden. Die Herstellung von ein- und mehrphasigen Formkörpern ist dem Fachmann gut bekannt, auch ist offensichtlich, daß insbesondere zur Herstellung von mehrphasigen Formkörpern einzelne Herstellungsverfahren kombiniert werden können.
Zu den verpressenden Verfahren zählt z.B. die Tablettierung. Hierzu werden die einzelnen Bestandteile, die ganz oder teilweise vorgranuliert sein können, trocken vermischt, anschließend in Form gebracht und verpresst. Zur Herstellung der Teilstücke wird das Vorgemisch in einer sogenannten Matrize zwischen zwei Stempeln zu einem festen Komprimat verdichtet.
Zunächst wird das Vorgemisch in die Matrize eingebracht, wobei die Füllmenge und damit das Gewicht und die Form des entstehenden Teilstück der ersten Komponente durch die Stellung des unteren Stempels und die Form des Presswerkzeugs bestimmt werden. Die gleichbleibende Dosierung auch bei hohen Durchsätzen wird vorzugsweise über eine volumetrische Dosierung des Vorgemischs erreicht. Im weiteren Verlauf der Tablettierung berührt der Oberstempel das Vorgemisch und senkt sich weiter in Richtung des Unterstempels ab. Bei dieser Verdichtung werden die Partikel des Vorgemisches näher aneinander gedrückt, wobei das Hohlraumvolumen innerhalb der Füllung zwischen den Stempeln kontinuierlich abnimmt. Ab einer bestimmten Position des Oberstempels (und damit ab einem bestimmten Druck auf das Vorgemisch) beginnt die plastische Verformung, bei der die Partikel zusammenfließen und es zur Ausbildung des geformten Teilstücks kommt. Je nach den physikalischen Eigenschaften des Vorgemisches wird auch ein Teil der Vorgemischpartikel zerdrückt und es kommt bei noch höheren Drücken zu einer Sinterung des Vorgemischs. Bei steigender Pressgeschwindigkeit, also hohen Durchsatzmengen, wird die Phase der elastischen Verformung immer weiter verkürzt, so dass die entstehenden Teilstücke mehr oder minder große Hohlräume aufweisen können. Im letzten Schritt der Tablettierung wird das fertige Teilstück durch den Unterstempel aus der Matrize herausgedrückt und durch nachfolgende Transporteinrichtungen wegbefördert. Zu diesem Zeitpunkt ist lediglich das Gewicht des Teilstücks endgültig festgelegt, da die Presslinge aufgrund physikalischer Prozesse (Rückdehnung, kristallographische Effekte, Abkühlung etc.) ihre Form und Größe noch ändern können.
Die Tablettierung erfolgt in handelsüblichen Tablettenpressen, die prinzipiell mit Einfach- oder Zweifachstempeln ausgerüstet sein können. Im letzteren Fall wird nicht nur der Oberstempel zum Druckaufbau verwendet, auch der Unterstempel bewegt sich während des Pressvorgangs auf den Oberstempel zu, während der Oberstempel nach unten drückt. Für kleine Produktionsmengen werden vorzugsweise Exzentertablettenpressen verwendet, bei denen der oder die Stempel an einer Exzenterscheibe befestigt sind, die ihrerseits an einer Achse mit einer bestimmten Umlaufgeschwindigkeit montiert ist. Die Bewegung dieser Pressstempel ist mit der Arbeitsweise eines üblichen Viertaktmotors vergleichbar. Die Verpressung kann mit je einem Ober- und Unterstempel erfolgen, es können aber auch mehrere Stempel an einer Exzenterscheibe befestigt sein, wobei die Anzahl der Matrizenbohrungen entsprechend erweitert ist. Die Durchsätze von Exzenterpressen variieren je nach Typ von einigen hundert bis maximal 3000 Tabletten pro Stunde.
Für größere Durchsätze wählt man Rundlauftablettenpressen, bei denen auf einem sogenannten Matrizentisch eine größere Anzahl von Matrizen kreisförmig angeordnet ist. Die Zahl der Matrizen variiert je nach Modell zwischen 6 und 55, wobei auch größere Matrizen im Handel erhältlich sind. Jeder Matrize auf dem Matrizentisch ist ein Ober- und Unterstempel zugeordnet, wobei wiederum der Pressdruck aktiv nur durch den Ober- bzw. Unterstempel, aber auch durch beide Stempel aufgebaut werden kann. Der Matrizentisch und die Stempel bewegen sich um eine gemeinsame senkrecht stehende Achse, wobei die Stempel mit Hilfe schienenartiger Kurvenbahnen während des Umlaufs in die Positionen für Befüllung, Verdichtung, plastische Verformung und Ausstoß gebracht werden. An den Stellen, an denen eine besonders gravierende Anhebung bzw. Absenkung der Stempel erforderlich ist (Befüllen, Verdichten, Ausstoßen), werden diese Kurvenbahnen durch zusätzliche Niederdruckstücke, Nierderzugschienen und Aushebebahnen unterstützt. Die Befüllung der Matrize erfolgt über eine starr angeordnete Zufuhreinrichtung, den sogenannten Füllschuh, der mit einem Vorratsbehälter für das Vorgemisch verbunden ist. Der Pressdruck auf das Vorgemisch ist über die Presswege für Ober- und Unterstempel individuell einstellbar, wobei der Druckaufbau durch das Vorbeirollen der Stempelschaftköpfe an verstellbaren Druckrollen geschieht.
Rundlaufpressen können zur Erhöhung des Durchsatzes auch mit zwei Füllschuhen versehen werden, wobei zur Herstellung einer Tablette nur noch ein Halbkreis durchlaufen werden muss. Zur Herstellung zwei- und mehrschichtiger Teilstücke werden mehrere Füllschuhe hintereinander angeordnet, ohne dass die leicht angepresste erste Schicht vor der weiteren Befüllung ausgestoßen wird. Durch geeignete Prozessführung sind auf diese Weise auch Mantel- und Punkttabletten herstellbar, die einen zwiebelschalenartigen Aufbau haben, wobei im Falle der Punkttabletten die Oberseite des Kerns bzw. der Kernschichten nicht überdeckt wird und somit sichtbar bleibt. Auch Rundlauftablettenpressen sind mit Einfach- oder Mehrfachwerkzeugen ausrüstbar, so dass beispielsweise ein äußerer Kreis mit 50 und ein innerer Kreis mit 35 Bohrungen gleichzeitig zum Verpressen benutzt werden. Die Durchsätze moderner Rundlauftablettenpressen betragen über eine Million Stücke (Tabletten) pro Stunde.

Im Rahmen der vorliegenden Erfindung geeignete Tablettiermaschinen sind beispielsweise erhältlich bei den Firmen Apparatebau Holzwarth GbR, Asperg, Wilhelm Fette GmbH, Schwarzenbek, Hofer GmbH, Weil, Horn & Noack Pharmatechnik GmbH, Worms, IMA Verpackungssysteme GmbH Viersen, KILIAN, Köln, KOMAGE, Kell am See, KORSCH Pressen AG, Berlin, sowie Romaco GmbH, Worms. Weitere Anbieter sind beispielsweise Dr. Herbert Pete, Wien (AU), Mapag Maschinenbau AG, Bern (CH), BWI Manesty, Liverpool (GB), I. Holand Ltd., Nottingham (GB), Courtoy N.V., Halle (BE/LU) sowie Mediopharm Kamnik (SI). Besonders geeignet ist beispielsweise die Hydraulische Doppeldruckpresse HPF 630 der Firma LAEIS, D. Tablettierwerkzeuge sind beispielsweise von den Firmen Adams Tablettierwerkzeuge, Dresden, Wilhelm Fett GmbH, Schwarzenbek, Klaus Hammer, Solingen, Herber % Söhne GmbH, Hamburg, Hofer- GmbH, Weil, Horn & Noack, Pharmatechnik GmbH, Worms, Ritter Pharamatechnik GmbH, Hamburg, Romaco, GmbH, Worms und Notter Werkzeugbau, Tamm erhältlich. Weitere Anbieter sind z.B. die Senss AG, Reinach (CH) und die Medicopharm, Kamnik (SI).

Unter den Begriff nicht-ververpressende Verfahren werden solche Verfahren verstanden, bei denen nicht auf die Anwendung hoher Drücke zurückgegriffen werden muss. "Nicht verpresst" bedeutet dabei im Rahmen der vorliegenden Erfindung insbesondere "nicht durch Tablettierung hergestellt". Erfindungsgemäß sollen Druckausübungen von mehr als 5 kN/cm², bevorzugt von mehr als 2,5 kN/cm², besonders bevorzugt von mehr als 1 kN/cm² und insbesondere von mehr als 0,1 kN/cm², vermieden werden. Üblicherweise sind Endprodukte von Verfahren, bei denen partikelförmige Vorgemische unter Anwendung von Drücken oberhalb von 5 kN/cm² durch Verringerung der intra- und interpartikulären Zwischenräume zu Formkörpern verdichtet werden, nicht als "nichtverpresst" zu bezeichnen. Die Anwendung geringerer Drücke, beispielsweise zur Formgebung verformbarer Massen oder Partikelhaufwerke, ohne die Erzielung eines in sich haftenden Verbundes (einer Tablette) kann in Einzelfällen allerdings von Vorteil sein.

Besonders bevorzugte Herstellungsvarianten für nicht-verpresste Formkörperteile sind die Sinterung, das Gießen, die Aushärtung verformbarer Massen sowie die Herstellung von Partikeln, z.B. durch Granulation, Pelletierung, Extrusion, Agglomeration usw..

Die Sinterung stellt dabei die Bereitstellung eines gegebenenfalls vorgeformten Partikelhaufwerks dar, das unter Einwirkung äußerer Bedingungen (Temperatur, Strahlung, reaktive Gase, Flüssigkeiten usw.) in einen kompakten Formkörperteil überführt wird. Beispiele für Sinterprozesse sind die aus dem Stand der Technik bekannte Herstellung von Formkörpern durch Mikrowellen oder die Strahlenhärtung, das Abbinden von Wasser..

Ein weiterer bevorzugter Sinterprozess zur Herstellung nicht-verpresster Formkörperteile ist die reaktive Sinterung. Hierin werden die Ausgangskomponenten in Form gebracht und anschließend verfestigt, indem eine Komponente A und eine Komponente B miteinander zur Reaktion gebracht werden, wobei die Komponenten A und B mit den Ausgangskomponenten vermischt, darauf aufgebracht oder nach dem Informbringen zugesetzt werden.

Bei der Durchführung dieses Verfahrens reagieren die Komponenten A und B unter Verfestigung der einzelnen Inhaltsstoffe miteinander. Das gebildete Reaktionsprodukt aus den Komponenten A und B verbindet die einzelnen Ausgangskomponenten derart, dass ein fester, relativ bruchstabiler Formkörper erhalten wird.

Mit diesem Verfahren werden Formkörper mit einem guten Zerfall erhalten. Da die Bindung der einzelnen Inhaltsstoffe durch eine reaktive Sinterung erfolgt und nicht durch die "Klebrigkeit" der Granulate des Vorgemisches bedingt ist, ist es nicht notwendig, die Rezeptur an die Bindeeigenschaften der einzelnen Inhaltsstoffe anzupassen. Diese können beliebig in Abhängigkeit von ihrer Wirksamkeit angepasst werden.

Um die Komponenten A und B miteinander zur Reaktion zu bringen, hat es sich als vorteilhaft erwiesen, wenn die Ausgangskomponenten mit der Komponente A vermischt oder bevor sie in Form gebracht werden damit beschichtet werden. Beispiele für Verbindungen der Komponente A sind die Alkalihydroxide, insbesondere NaOH und KOH, Erdalkalihydroxide, insbesondere Ca(OH)₂, Alkalisilikate organische oder anorganische Säuren, wie Zitronensäure, oder saure Salze wie Hydrogensulfat, wasserfreie hydratisierbare Salze oder Hydratwasser-haltige Salze, wie Soda, Acetate, Sulfate, Alkalimetallate, wobei die voran genannten Verbindungen, sofern möglich, auch in Form ihrer wässerigen Lösungen eingesetzt werden können.

Die Komponente B ist derart ausgewählt, dass sie mit der Komponente A ohne Ausübung von höheren Drücken oder wesentlicher Temperaturerhöhung unter Ausbildung eines Feststoffes unter Verfestigung der weiteren vorhandenen Ausgangskomponenten reagiert.

Beispiele für Verbindungen der Komponente B sind CO₂, NH₃, Wasserdampf oder Sprühnebel, Hydratwasser-haltige Salze, welche gegebenenfalls mit den als Komponente A vorliegenden wasserfreien Salzen durch Hydratwanderung reagieren, Hydrate bildende wasserfreie Salze, die mit den Hydratwasser-haltigen Salzen der Komponente A unter Hydratwanderung reagieren, SO₂, SO₃, HCl, HBr, Siliciumhalogenide wie SiCl₄ oder Kiselsäureester S(OR)ₓR'₄₋ₓ.

Die oben genannten Komponenten A und B sind untereinander austauschbar, sofern zwei Komponenten eingesetzt werden, die unter Sinterung miteinander reagieren.

In einer bevorzugten Ausführungsform dieses Herstellungsweges werden die Ausgangskomponenten mit Verbindungen der Komponente A vermischt oder beschichtet und anschließend mit den Verbindungen der Komponente B versetzt. Es hat sich als besonderes geeignet erwiesen, wenn die Verbindungen der Komponente B gasförmig sind. Die in Form gebrachten Ausgangskomponenten (im Folgenden als Vorformlinge bezeichnet) können dann entweder in einfacher Form begast oder in eine Gasatmosphäre eingebracht werden. Eine besonders bevorzugte Kombination aus den Komponenten A und B sind konzentrierte Lösungen der Alkalihydroxide, insbesondere NaOH und KOH, und Erdalkalhyddroxide, wie Ca(OH)₂, oder Alkalisilikate als Komponente A und CO₂ als Komponente B.

Zur Durchführung des Sinterverfahrens werden die Ausgangskomponenten zunächst in Form gebracht, d.h. sie werden üblicherweise in eine Matrize, die die äußere Form des herzustellenden Formkörpers aufweist, gefüllt. Die Ausgangskomponenten liegen vorzugsweise in pulvriger bis granularer Form vor. Zunächst werden sie mit der Komponente A vermischt oder beschichtet Nach dem Einfüllen in die Matrize beziehungsweise Tablettenform hat es sich als bevorzugt erwiesen, die Ausgangskomponenten in der Matrize leicht anzudrücken, z.B. mit der Hand oder mit einem Stempel bei einem Druck, der unterhalb der vorstehend genannten Werte, insbesondere unterhalb 100 N/cm2 liegt Es ist auch möglich das Vorgemisch durch Vibration zu verdichten (Klopfverdichtung).

Anschließend werden sie, sofern die Komponente A nicht bereits im Gemisch mit den Ausgangskomponenten vorliegt, damit beschichtet und mit der Komponente B versetzt. Nach Ablauf der Reaktion wird ein bruchstabiler Formkörper ohne Einwirkung von Druck oder Temperatur erhalten.

Ist eine der Komponenten A oder B ein Gas, so kann ein Vorformling z.B. mit diesem versetzt werden, so dass das Gas diesen durchströmt. Diese Verfahrensführung ermöglicht ein gleichmäßiges Erhärten des Formkörpers innerhalb kurzer Zeit.

In einer weiteren Verfahrensvariante wird ein Vorformling in eine Atmosphäre des reaktiven Gases eingebracht. Diese Variante ist einfach durchzuführen. Es ist möglich, Formkörper herzustellen, die einen Härtegradienten aufweisen, d.h. Formkörper, die nur eine gehärtete Oberfläche aufweisen bis hin zu Formkörper die vollständig ausgehärtet sind.

Ein Vorformling bzw. das Vorgemisch kann auch unter Überdruck mit dem reaktiven Gas umgesetzt werden. Diese Verfahrensvariante hat den Vorteil, dass die Oberfläche schnell unter Bildung einer harten Schale aushärtet, wobei der Härtungsprozess hier bereits gestoppt werden oder wie voranstehend beschrieben über steigende Härtungsstufen können auch vollständig ausgehärtete Formkörper hergestellt werden.

Die voranstehenden Verfahrensvarianten könne auch kombiniert werden, indem man zunächst reaktives Gas durch den Vorformling strömen lässt, um Luft zu verdrängen. Anschließend setzt man den Vorformling einer Gasatmosphäre bei Normaldruck aus. Durch die Reaktion zwischen dem Gas und der zweiten Komponente wird automatisch Gas in den Formling hineingesaugt.

In einer möglichen Ausführungsform dieses Herstellungsverfahrens wird nicht das Ausgangsgemisch sondern ein bereits in Form gebrachtes Vorformling mit der Komponente A beschichtet und anschließend mit der Komponente B zur Reaktion gebracht. Es härtet die sich an der Oberfläche des Vorformlings befindenden Schicht aus, während im Kern die lockere bzw. leicht verdichtete Struktur erhalten bleibt. Derartige Formkörper zeichnen sich durch ein besonders gutes Zerfallsverhalten aus.

Nicht-verpresste Formkörper können auch durch Gießen hergestellt werden. Dies ist entweder durch Wahl der Ausgangsstoffe zu beeinflussen, oder durch Suspendieren der gewünschten Inhaltsstoffe in einer schmelzbaren Matrix zu erreichen.

Auch die Verfestigung von Lösungen, welche Umgebungstemperatur besitzen, ist ein Weg, nicht-verpresste Teile herzustellen. Wässerige Lösungen können nach den im Stand der Technik bekannten Verfahren durch Zusatz von Verdickem bis hin zu schnittfesten Formkörperbereichen verdickt werden. Beispiele für solche Verdickungsmittel, die feste Gallerten bilden, sind Alginate, Pektine, Gelatine usw.

Geeignet zur Herstellung gallertartiger, formstabiler nicht-verpresster Formkörper aus wässerigen oder nichtwässerigen Lösungen sind bevorzugt polymere Verdickungsmittel. Diese auch Quell(ungs)mittel genannten, organischen hochmolekularen Stoffe, die Flüssigkeiten aufsaugen, dabei aufquellen und schließlich in zähflüssige echte oder kolloide Lösungen übergehen, stammen aus den Gruppen der natürlichen Polymere, der abgewandelten natürlichen Polymere und der vollsynthetischen Polymere.

Aus der Natur stammende Polymere, die als Verdickungsmittel Verwendung finden, sind beispielsweise Agar-Agar, Carrageen, Tragant, Gummi arabicum, Alginate, Pektine, Polyosen, Guar-Mehl, Johannisbrotbaumkernmehl, Stärke, Dextrine, Gelatine und Casein.

Abgewandelte Naturstoffe stammen vor allem aus der Gruppe der modifizierten Stärken und Cellulosen, beispielhaft seien hier Carboxymethylcellulose und andere Celluloseether, Hydroxyethyl- und -propylcellulose sowie Kernmehlether genannt.

Eine große Gruppe von Verdickungsmitteln, die breite Verwendung in den unterschiedlichsten Anwendungsgebieten finden, sind die vollsynthetischen Polymere wie Polyacryl- und Polymethacryl-Verbindungen, Vinylpolymere, Polycarbonsäuren, Polyether, Polyimine, Polyamide und Polyurethane.

Verdickungsmittel aus den genannten Substanzklassen sind kommerziell breit erhältlich und werden beispielsweise unter den Handelsnamen Acusol^{®}-820 (Methacrylsäure(stearylalkohol-20-EO)ester-Acrylsäure-Copolymer, 30%ig -in Wasser, Rohm & Haas), Dapral^{®}-GT-282-S (Alkylpolyglykolether, Akzo), Deuterol^{®}-Polymer-11 (Dicarbonsäure-Copolymer, Schöner GmbH), Deuteron^{®}-XG (anionisches Heteropolysaccharid auf Basis von β-D-Glucose, D-Manose, D-Glucuronsäure, Schöner GmbH), Deuteron^{®}-XN (nichtionogenes Polysaccharid, Schöner GmbH), Dicrylan^{®}-Verdicker-O (Ethylenoxid-Addukt, 50%ig in Wasser/Isopropanol, Pfersse Chemie), EMA^{®}-81 und EMA^{®}-91 (Ethylen-Maleinsäureanhydrid-Copolymer, Monsanto), Verdicker-QR-1001 (Polyurethan Emulsion, 19-21%ig in Wasser/Diglykolether, Rohm & Haas), Mirox^{®}-AM (anionische Acrylsäure-Acrylsäureester-Copolymer-Dispersion, 25%ig in Wasser. Stockhausen), SER-AD-FX-1100 (hydrophobes Urethanpolymer, Servo Delden), Shellflo^{®}-S (hochmolekulares Polysaccharid, mit Formaldehyd stabilisiert, Shell) sowie Shellflo^{®}-XA (Xanthan-Biopolymer, mit Formaldehyd stabilisiert, Shell) erhältlich.

Bevorzugte nicht-verpresste Formkörper enthalten als Verdickungsmittel 0,2 bis 4 Gew.-%, vorzugsweise 0,3 bis 3 Gew.-% und insbesondere 0,4 bis 1,5 Gew.-%, eines Polysaccharids

Gegenstand der Erfindung in einer vierten Ausführungsform ist ein Konditionierverfahren.
Das erfindungsgemäße Konditionierverfahren zur Konditionierung textiler Gewebe wird durch
I) Bereitstellung einer wäßrigen Mischung, enthaltend a) eine oder mehrere Weichmacherkomponente(n), b) ein oder mehrere Trägermaterial(ein), c) ein oder mehrere Dipergiermittel, d) optional ein oder mehrere Desintegrationsmittel und e) optional ein oder mehrere Hilfsmittel und
II) Inkontaktbringen der Mischung aus I) mit textilen Geweben.
Das erfindungsgemäße Konditionierverfahren kann beispielsweise durch Ansetzen einer wässrigen Dispersion, indem vorzugsweise erfindungsgemäße Konditioniercompounds oder erfindungsgemäße Konditioniermittel in Wasser gelöst werden, und anschließend Textilien in die so zubereitete Mischung getaucht werden. Diese Vorgehensweise bietet sich insbesondere für besonders empfindliche Textilien an, die mit der Hand gewaschen werden.
In einer besonders bevorzugten Ausführungsform des erfindungsgemäßen Konditionierverfahrens wird ein erfindungsgemäßes Konditioniercompound oder ein erfindungsgemäßes Konditioniermittel zunächst in die Weichspüler-Einspülkammer eines Waschautomaten gegeben wird, im letzten Spülgang in die Waschtrommel des Waschautomaten mit Wasser eingespült wird und mit textilem Gewebe in Kontakt gebracht wird.

### Beispiele

### Beispiel 1:

Es wurde ein erfindungsgemäßes Konditioniercompound der folgenden Zusammensetzung hergestellt (Tabelle 1). Die Mengenangaben werden in Gewichtsprozent, jeweils bezogen auf das gesamte Compound, angegeben.

**Tabelle 1**

| Rohstoff | Menge in Gewichtsprozent (Gew.-%) |
|---|---|
| (D+)-Glucose-Monohydrat | 54,4 |
| Präpagen EQ^{[1]} (Clariant) | 27,4 |
| Abocell B600^{[2]} | 9,1 |
| Plantacare 1200 UP^{[3]} | 9,1 |

| | |
|---|---|
| ^{[1]} N,N-Di-(2-hydroxyethyl)-N,N-(fettsäureesterethyl)-ammoniumchlorid ex Clariant ^{[2]} native Cellulose (Faserlänge : ca. 60 µm; Schüttgewicht ca. 200 g/l) ex Rettenmeier ^{[3]} C₁₂₋₁₆-Fettalkohol-1.4-glucosid | |

Die Herstellung des Compounds erfolgte durch Aufschmelzen der quaternären Ammoniumverbindung mit dem C₁₂₋₁₆-Fettalkohol-1.4-glucosid. Die fließfähige Schmelze wurde unter ständigem Mischen sukzessive in einen Pflugscharmischer gegeben, in dem das Trägermaterial (Glucose) und das Desintegrationsmittel (Cellulose) vorgelegt waren. Die Mischung wurde so lange gemischt bis gegen Versuchsende ein homogenes Granulat resultierte.
Mit dem Granulat wurden Einspültests in gewöhnlichen Haushaltswaschautomaten durchgeführt. Es wurden dabei 45 g der Compounds in die Nachspülkammer gegeben und mit 3,5 kg Baumwollgewebe ein Waschgang gestartet. Die konditionierten Textilien zeigten einen hervorragenden Weichgriff, der mit handelsüblichen flüssigen, wäßrigen Weichspülerformulierungen, die die gleiche Menge an Weichmacherkomponenten enthielten, vergleichbar ist.

### Beispiel 2:

Es wurde ein erfindungsgemäßes Konditioniercompound der folgenden Zusammensetzung hergestellt (Tabelle 2). Die Mengenangaben werden in Gewichtsprozent, jeweils bezogen auf das gesamte Compound, angegeben.

**Tabelle 2**

| Rohstoff | Menge in Gewichtsprozent (Gew.-%) |
|---|---|
| Maisstärke^{[5]} | 41,7 |
| Stepantex EQ VL90^{[4]} | 33,3 |
| Abocell B600^{[2]} | 16,7 |
| Plantacare 1200 UP^{[3]} | 8,3 |

| | |
|---|---|
| ^{[4]} N-Methyl-N(2-hydroxyethyl)-N,N-(ditalgacyloxyethyl)ammonium-methosulfat ^{[5]} Maisstärke ex Cerestar | |

Der erfindungsgemäße Compound wurde durch Aufschmelzen der quaternären Ammoniumverbindung mit dem Dispergiermittel hergestellt. Die fließfähige Schmelzmischung wurde unter ständigem Mischen sukzessive in einen Pflugscharmischer gegeben, in dem das Trägermaterial (Maisstärke) und das Desintegrationsmittel (Cellulose) vorgelegt waren. Das Compound wurde solange gemischt bis ein homogenes Granulat resultierte. Die Dispergierbarkeit und der Weichgriff dieses Compounds war mit der aus Beispiel 1 vergleichbar.

## Patentansprüche

1. Festes Konditioniermittelcompound, enthaltend
a) ein oder mehrere Weichmacherkomponenten gemäß nachstehender Formel, wobei
R^{a} und R^{b}, jeweils unabhängig voneinander verzweigtes oder unverzweigtes, substituiertes oder unsubstituiertes C₁-C₈-Alk(en)yl, vorzugsweise Methyl, Ethyl, Propyl, Hydroxyethyl;
R^{x} und R^{y}, jeweils unabhängig voneinander verzweigtes oder unverzweigtes, substituiertes oder unsubstituiertes C₁-C₈-Alkylen, vorzugsweise C₁-C₃-Alkylen, beispielsweise -CH₂-, -CH₂CH₂,- CH₂CH₂ CH₂- oder -CH(CH₃)CH₂-
Y¹ und Y² jeweils unabhängig voneinander -CONH-, -NHCO-, CONR^{a}-, -NR^{a}CO-, -OCOO-, vorzugsweise -COO-, -OOC-
R^{c} und R^{d}, jeweils unabhängig voneinander verzweigtes oder unverzweigtes, substituiertes oder unsubstituiertes C₉-C₂₉-Alk(en)yl, bevorzugt C₁₁-C₂₃-Alk(en)yl, besonders bevorzugt gesättigtes C₁₁-C₂₁-Alkyl, insbesondere C₁₃-C₁₇-Alkyl und
A⁻ ein übliches Anion, beispielsweise Halogenid, wie etwa Chlorid oder Bromid, Alkylsulfat. wie etwa Methosulfat oder Ethosulfat, ist,
oder durch die Formel wobei R¹², R¹³ und R¹⁴ unabhängig voneinander für eine C₁₋₄-Alkyl-, Alkenyl- oder Hydroxyalkylgruppe steht, R¹⁵ und R¹⁶ jeweils unabhängig ausgewählt eine C₈₋₂₈-Alkylgruppe darstellt und r eine Zahl zwischen 0 und 5 ist.
b) ein oder mehrere Trägermaterialien, wobei das Trägermaterial Cellulose oder ein nichtionisches wasserlösliches Material, ausgewählt aus der Gruppe der Stärkederivate. Cellulosederivate, Polysaccharide und Mono-, Di-, Trisaccharide ist,
c) ein oder mehrere Dispergiermittel,
d) optional ein oder mehrere Desintegrationsmittel und
e) optional Hilfsstoffe.

2. Konditioniercompound nach Anspruch 1, **dadurch gekennzeichnet, dass** das Kationtensid als N-Methyl-N(2-hydroxyethyl)-N,N-(ditalgacyloxyethyl)ammonium-methosulfat, N-Methyl-N(2-hydroxyethyl)-N,N-(distearoytoxyethyl)ammonium-methvsulfat, N,N-Dlrnethyl-N,N-distearoyloxyethyl-ammoniumchlorid oder N,N-Di-(2-hydroxyethyl)-N,N-(fettsäureesterethyl)-ammoniumchlorid vorliegt.

3. Konditioniercompound nach einem der Ansprüche 1 oder 2, **dadurch gekennzeichnet. dass** die Kationtenside eine Schmelztemperatur oberhalb von 30°C, bevorzugt von 40°C bis 100°C, besonders bevorzugt von 60 bis 90°C aufweisen.

4. Konditioniercompound nach einem der Ansprüche 1 bis 3, **dadurch gekennzeichnet, dass** die Weichmacherkomponente in einer Menge von 5 bis 70 Gew.-%, vorzugsweise von 10 bis 60 Gew.-%, besonders bevorzugt von 20 bis 40 Gew.-%. jeweils bezogen auf das gesamte Compound, vorliegt.

5. Konditioniercompound nach einem der Ansprüche 1 bis 4, **dadurch gekennzeichnet, dass** als Trägermaterial Stärke, Maisstärke, Glucose oder Saccharose eingesetzt wird.

6. Konditioniercompound nach einem der Ansprüche 1 bis 5, **dadurch gekennzeichnet, dass** die Menge an Trägermaterial 2 bis 80 Gew.-%, vorzugsweise 5 bis 70 Gew.-%, jeweils bezogen auf das gesamte Compound, beträgt.

7. Konditioniercompound nach einem der Ansprüche 1 bis 6, **dadurch gekennzeichnet, dass** das Dispergiermittel ausgewählt ist aus der Gruppe der kationischen oder nichtionischen Dispergatoren.

8. Konditioniercompound nach Anspruch 7, **dadurch gekennzeichnet, dass** das Dispergiermittel C₈-C₁₆-Alkyltrimethylammoniumverbindungen und/oder C₈-C₁₆-Alkylpyridiniumverbindungen und/oder Alkyl- und/oder Alkenyloligoglykoside und/oder C₁₂-C₂₄-Fettalkoholalkoxylate mit vorzugsweise 2 bis 25 Ethylenoxid und/oder Propylenoxideinheiten enthält.

9. Konditioniercompound nach einem der Ansprüche 1 bis 8, **dadurch gekennzeichnet, dass** das Dispergiermittel in einer Menge von 5 bis 30 Gew.-%, vorzugsweise 8 bis 20 Gew.-%, jeweils bezogen auf das gesamte Compound, enthält.

10. Konditioniercompound nach einem der Ansprüche 1 bis 9, **dadurch gekennzeichnet, dass** es als Gesamtmenge von Trägermaterial und Desintegrationsmittel in den erfindungsgemäßen Konditioniercompounds vorzugsweise 2,5 bis 85 Gew.-%, besonders bevorzugt von 3 bis 78 Gew.-% und insbesondere von 5 bis 70 Gew.-%. jeweils bezogen auf das gesamte Compound, enthält.

11. Konditioniercompound nach einem der Ansprüche 1 bis 10, **dadurch gekennzeichnet, dass** es als Desintegrationsmittel Cellulose, insbesondere mikrocristalline Cellulose und/oder ein Gasentwicklungssystem enthält.

12. Konditioniercompound nach einem der Ansprüche 1 bis 11, **dadurch gekennzeichnet, dass** es zusätzlich Duftstoffe, vorzugsweise verkapselte Duftstoffe und/oder auf Trägermaterialien aufgezogene Duftstoffe enthält.

13. Verfahren zur Herstellung eines Konditioniermittelcompounds nach einem der Ansprüche 1 bis 12, **dadurch gekennzeichnet, dass** die Weichmacherkomponente(n) aufgeschmolzen und anschließend mit den weiteren Komponenten vermischt wird/werden.

14. Verfahren nach Anspruch 13, **dadurch gekennzeichnet, dass** die Weichmacherkomponente(n) zusammen mit dem Dispergiermittel aufgeschmolzen und anschließend die Schmelze mit den übrigen Bestandteilen vermischt wird.

15. Verfahren nach einem der Ansprüche 13 oder 14, **dadurch gekennzeichnet, dass** das Vermischen der Schmelze mit dem/den Trägermaterial(ien) in einem Pflugscharmischer erfolgt.

16. Konditioniermittel, enthaltend ein Konditioniercompound nach einem der Ansprüche 1 bis 12.

17. Konditioniermittel nach Anspruch 16, **dadurch gekennzeichnet, dass** es als Konditionierformkörper oder Granulat vorliegt

18. Konditioniermittel nach Anspruch 17, **dadurch gekennzeichnet, dass** es als Tablette, Extrudat oder Sinterungsprodukt vorliegt.

19. Konditionierverfahren, **dadurch gekennzeichnet, dass**
I) eine wässrige Mischung, enthaltend ein Konditioniercompound gemäß einem der Ansprüche 1 bis 12 und
II) die Mischung aus I) mit textilen Geweben in Kontakt gebracht wird.

20. Konditionierverfahren nach Anspruch 19, **dadurch gekennzeichnet, dass** ein Konditioniercompound nach einem der Ansprüche 1 bis 12 oder ein Konditioniermittel nach einem der Ansprüche 16 bis 18 zunächst in die Weichspüler-Einspülkammer eines Waschautomaten gegeben wird, im letzten Spülgang in die Waschtrommel des Waschautomaten eingespült wird und mit textilem Gewebe in Kontakt gebracht wird.

## Claims

1. Solid conditioning product compound comprising
a) one or more softener components according to the formula below, where
R^{a} and R^{b}, in each case independently of one another, are branched or unbranched, substituted or unsubstituted C₁-C₈-alk(en)yl, preferably methyl, ethyl, propyl, hydroxyethyl;
R^{x} and R^{y}, in each case independently of one another, are branched or unbranched, substituted or unsubstituted C₁-C₈-alkylene, preferably C₁-C₃-alkylene, for example CH₂ -CH₂-CH₂-, -CH₂-CH₂-CH₂- or -CH(CH₃)CH₂-,
Y¹ and Y², in each case independently of one another, are -CONH-, -NHCO-, CONR^{a}-, -NR^{a}CO-, -OCOO-, preferably -COO-, -OOC-,
R^{c} and R^{d}, in each case independently of one another, are branched or unbranched, substituted or unsubstituted C₉-C₂₉-alk(en)yl, preferably C₁₁-C₂₃-alk (en) yl, particularly preferably saturated C₁₁-C₂₁-alkyl, in particular C₁₃-C₁₇-alkyl and
A⁻ is a customary anion, for example halide, such as, for example, chloride or bromide, alkylsulphate, such as, for example, methosulphate or ethosulphate, or the formula where R¹², R¹³ and R¹⁴, independently of one another, are a C₁₋₄-alkyl, alkenyl or hydroxyalkyl group, R¹⁵ and R¹⁶, in each case chosen independently, are a C₈₋₂₈-alkyl group, and r is a number between 0 and 5,
b) one or more carrier materials, where the carrier material is cellulose or a nonionic water-soluble material chosen from the group of starch derivatives, cellulose derivatives, polysaccharides and mono-, di-, trisaccharides,
c) one or more dispersants,
d) optionally one or more disintegrants and
e) optionally auxiliaries.

2. Conditioning compound according to Claim 1, **characterized in that** the cationic surfactant is present as N-methyl-N-(2-hydroxyethyl)-N,N-(ditallowacyloxyethyl)ammonium methosulphate, N-methyl-N-(2-hydroxyethyl)-N,N-(distearoyloxyethyl)ammonium methosulphate, N,N-dimethyl-N,N-distearoyloxyethyl ammonium chloride or N,N-di-(2-hydroxyethyl)-N,N-(fatty acid ester ethyl) ammonium chloride.

3. Conditioning compound according to one of Claims 1 and 2, **characterized in that** the cationic surfactants have a melting temperature above 30°C, preferably from 40°C to 100°C, particularly preferably from 60 to 90°C.

4. Conditioning compound according to one of Claims 1 to 3, **characterized in that** the softener component is present in an amount of from 5 to 70% by weight, preferably from 10 to 60% by weight, particularly preferably from 20 to 40% by weight, in each case based on the total compound.

5. Conditioning compound according to one of Claims 1 to 4, **characterized in that** the carrier material used is starch, corn starch, glucose or sucrose.

6. Conditioning compound according to one of Claims 1 to 5, **characterized in that** the amount of support material is 2 to 80% by weight, preferably 5 to 70% by weight, in each case based on the total compound.

7. Conditioning compound according to one of Claims 1 to 6, **characterized in that** the dispersant is chosen from the group of cationic or nonionic dispersants.

8. Conditioning compound according to Claim 7, **characterized in that** the dispersant comprises C₈-C₁₈-alkyltrimethylammonium compounds and/or C₈-C₁₈-alkylpyridinium compounds and/or alkyl and/or alkenyl oligoglycosides and/or C₁₂-C₂₄-fatty alcohol alkoxylates with preferably 2 to 25 ethylene oxide and/or propylene oxide units.

9. Conditioning compound according to one of Claims 1 to 8, **characterized in that** it comprises the dispersant in an amount of from 5 to 30% by weight, preferably 8 to 20% by weight, in each case based on the total compound.

10. Conditioning compound according to one of Claims 1 to 9, **characterized in that** it comprises, as total amount of carrier material and disintegrant in the conditioning compounds according to the invention, preferably 2.5 to 85% by weight, particularly preferably from 3 to 78% by weight and in particular from 5 to 70% by weight, in each case based on the total compound.

11. Conditioning compound according to one of Claims 1 to 10, **characterized in that** it comprises cellulose, in particular microcrystalline cellulose and/or a gas-evolving system as disintegrant.

12. Conditioning compound according to one of Claims 1 to 11, **characterized in that** it additionally comprises fragrances, preferably encapsulated fragrances and/or fragrances attached to carrier materials.

13. Process for producing a conditioning product compound according to one of Claims 1 to 12, **characterized in that** the softener component(s) is/are melted and then mixed with the other components.

14. Process according to Claim 13, **characterized in that** the softener component(s) is/are melted together with the dispersant and then the melt is mixed with the other constituents.

15. Process according to one of Claims 13 or 14, **characterized in that** the mixing of the melt with the carrier material(s) takes place in a ploughshare mixer.

16. Conditioning product comprising a conditioning compound according to one of Claims 1 to 12.

17. Conditioning product according to Claim 16, **characterized in that** it is in the form of conditioning mouldings or granules.

18. Conditioning product according to Claim 17, **characterized in that** it is in the form of a tablet, extrudate or sintering product.

19. Conditioning process, **characterized in that**
i) an aqueous mixture comprising a conditioning compound according to one of Claims 1 to 12 and
ii) the mixture from i) is brought into contact with fabrics.

20. Conditioning process according to Claim 19, **characterized in that** a conditioning compound according to one of Claims 1 to 12 or a conditioning product according to one of Claims 16 to 18 is firstly placed into the fabric softener dispensing compartment of an automatic washing machine, is rinsed into the drum of the automatic washing machine in the last rinse cycle and is brought into contact with fabric.

## Revendications

1. Agent composite solide de conditionnement, contenant
a) un ou plusieurs composants faisant office d'adoucissant répondant à la formule suivante : dans laquelle
R^{a} et R^{b} représentent, chacun indépendamment l'un de l'autre, un groupe alkyle/alcényle en C₁-C₆, ramifié ou non ramifié, substitué ou non substitué, de préférence un groupe méthyle, un groupe éthyle, un groupe propyle, un groupe hydroxyéthyle ;
R^{x} et R^{y} représentent, chacun indépendamment l'un de l'autre, un groupe alkylène en C₁-C₆, ramifié ou non ramifié, substitué ou non substitué, de préférence un groupe alkylène en C₁-C₃, par exemple un groupe -CH₂-, un groupe -CH₂CH₂-, un groupe -CH₂CH₂CH₂- ou un groupe -CH(CH₃)CH₂- ;
Y¹ et Y² représentent, chacun indépendamment l'un de l'autre, un groupe -CONH-, un groupe -NHCO-, un groupe -CONR^{a}-, un groupe -NR^{a}CO-, un groupe -OCOO-, de préférence un groupe -COO-, un groupe -OOC- ;
R^{c} et R^{d} représentent, chacun indépendamment l'un de l'autre, un groupe alkyle/alcényle en C₉-C₂₉, ramifié ou non ramifié, substitué ou non substitué, de préférence un groupe alkyle/alcényle en C₁₁-C₂₃, de manière particulièrement préférée un groupe alkyle saturé en C₁₁-C₂₁, en particulier un groupe alkyle en C₁₃-C₁₇; et
A⁻ représente un anion habituel, par exemple un halogénure, comme par exemple un chlorure ou un bromure, un sulfate d'alkyle comme par exemple un méthosulfate ou un éthosulfate ;
ou répondant à la formule dans laquelle R¹² R¹³ et R¹⁴ représentent, chacun indépendamment l'un de l'autre, un groupe alkyle en C₁-C₄, un groupe alcényle ou un groupe hydroxyalkyle, R¹⁵ et R¹⁶ représentent respectivement un groupe alkyle en C₈-C₂₈ choisi de manière indépendante et r représente un nombre entre 0 et 5.
b) une ou plusieurs matières de support, la matière de support représentant de la cellulose ou une matière non ionique soluble dans l'eau choisie parmi le groupe comprenant des dérivés de l'amidon, des dérivés de la cellulose, des polysaccharides et des monosaccharides, des disaccharides et des trisaccharides ;
c) un ou plusieurs agents de mise en dispersion ;
d) le cas échéant, un ou plusieurs agents de désagrégation ; et
e) des adjuvants facultatifs.

2. Composite de conditionnement selon la revendication 1, **caractérisé en ce que** l'agent tensioactif cationique est présent sous la forme du méthosulfate de N-méthyl-N-(2-hydroxyéthyl)-N,N-(disuifacyloxyéthyl)-ammonium, du méthosulfate de N-méthyl-N-(2-hydroxyéthyl)-N,N-(distéaroyloxyéthyl)ammonium, du chlorure de N,N-diméthyl-N,N-distéaroyloxyéthyl-ammonium, ou du chlorure de N,N-di-(2-hydroxyéthyl)-N,N-(ester d'acide gras éthyl)-ammonium.

3. Composite de conditionnement selon l'une quelconque des revendications 1 ou 2, **caractérisé en ce que** les agents tensioactifs cationiques présentent une température de fusion supérieure à 30 °C, de préférence de 40 °C à 100 °C, de manière particulièrement préférée de 60 à 90 °C.

4. Composite de conditionnement selon l'une quelconque des revendications 1 à 3, **caractérisé en ce que** le composant faisant office d'adoucissant est présent en une quantité de 5 à 70 % en poids, de préférence de 10 à 60 % en poids, de manière particulièrement préférée de 20 à 40 % en poids, chaque fois rapportés au composite total.

5. Composite de conditionnement selon l'une quelconque des revendications 1 à 4, **caractérisé en ce qu'**on met en oeuvre, à titre de matière de support, de l'amidon, de l'amidon de maïs, du glucose ou du saccharose.

6. Composite de conditionnement selon l'une quelconque des revendications 1 à 5, **caractérisé en ce que** la quantité de matière de support s'élève de 2 à 80 % en poids, de préférence de 5 à 70 % en poids, chaque fois rapportés au composite total.

7. Composite de conditionnement selon l'une quelconque des revendications 1 à 6, **caractérisé en ce que** l'agent de mise en dispersion est choisi parmi le groupe des agents de mise en dispersion cationiques ou non ioniques.

8. Composite de conditionnement selon la revendication 7, **caractérisé en ce que** l'agent de mise en dispersion contient des composés d'alkyl(en C₈-C₁₆)triméthylammonium et/ou des composés d'alkyl(en C₈-C₁₆)-pyridinium et/ou des alkyl- et/ou des alcényl-oligoglycosides et/ou des alcoxylates d'alcools gras en C₁₂-C₂₄ comprenant de préférence de 2 à 25 unités d'oxyde d'éthylène et/ou d'oxyde de propylène.

9. Composite de conditionnement selon l'une quelconque des revendications 1 à 8, **caractérisé en ce que** l'agent de mise en dispersion est contenu en une quantité de 5 à 30 % en poids, de préférence de 8 à 20 % en poids, chaque fois rapportés au composite total.

10. Composite de conditionnement selon l'une quelconque des revendications 1 à 9, **caractérisé en ce qu'**il contient, à titre de la quantité totale de la matière de support et de l'agent de désagrégation dans les composites de conditionnement selon l'invention, de préférence de 2,5 à 85 % en poids, de manière particulièrement préférée de 3 à 78 % en poids et en particulier de 5 à 70 % en poids, chaque fois rapportés au composite total.

11. Composite de conditionnement selon l'une quelconque des revendications 1 à 10, **caractérisé en ce qu'**il contient, à titre d'agent de désagrégation, de la cellulose, en particulier de la cellulose microcristalline et/ou un système de dégagement de gaz.

12. Composite de conditionnement selon l'une quelconque des revendications 1 à 11, **caractérisé en ce qu'**il contient en outre des parfums, de préférence des parfums encapsulés et/ou des parfums appliqués sur des matières de support.

13. Procédé pour la préparation d'un composite d'agent de conditionnement selon l'une quelconque des revendications 1 à 12, **caractérisé en ce qu'**on porte à fusion le ou les composants faisant office d'adoucissant avant de les mélanger avec les autres composants.

14. Procédé selon la revendication 13, **caractérisé en ce qu'**on porte à fusion le ou les composants faisant office d'adoucissant conjointement avec l'agent de mise en dispersion, avant de mélanger la masse fondue avec les composants restants.

15. Procédé selon l'une quelconque des revendications 13 ou 14, **caractérisé en ce que** le mélange de la masse fondue avec la ou les matières de support a lieu dans un mélangeur à soc de charrue.

16. Agent de conditionnement, contenant un composite de conditionnement selon l'une quelconque des revendications 1 à 12.

17. Agent de conditionnement selon la revendication 16, **caractérisé en ce qu'**il est présent sous la forme d'un corps moulé de conditionnement ou sous la forme d'un produit de granulation.

18. Agent de conditionnement selon la revendication 17, **caractérisé en ce qu'**il est présent sous la forme de comprimé, d'extrudat ou de produit de frittage.

19. Procédé de conditionnement, **caractérisé par**
I) un mélange aqueux contenant un composite de conditionnement selon l'une quelconque des revendications 1 à 12 ; et
II) la mise en contact du mélange de I) avec des tissus textiles.

20. Procédé de conditionnement selon la revendication 19, **caractérisé en ce qu'**un composite de conditionnement selon l'une quelconque des revendications 1 à 12 ou un agent de conditionnement selon l'une quelconque des revendications 16 à 18 est introduit dans la boîte à produit de lavage d'un lave-linge, est introduit lors du dernier rinçage dans le tambour de lavage du lave-linge et amené en contact avec des tissus textiles.
